# EUROPÄISCHE PATENTSCHRIFT

(11) **EP 1 326 798 B1**
(45) Veröffentlichungstag und Bekanntmachung des Hinweises auf die Patenterteilung: **05.04.2006**
(21) Anmeldenummer: 01987730.7
(22) Anmeldetag: 18.10.2001
(51) Int. Cl.: B66C 13/06, B66C 13/08

(54) **KRAN ODER BAGGER ZUM UMSCHLAGEN VON EINER AN EINEM LASTSEIL HÄNGENDEN LAST MIT LASTPENDELUNGSDÄMPFUNG**
CRANE OR DIGGER FOR SWINGING A LOAD HANGING ON A SUPPORT CABLE WITH DAMPING OF LOAD OSCILLATIONS
GRUE OU EXCAVATEUR POUR RETOURNER UNE CHARGE SUSPENDUE A UN CABLE PORTEUR AVEC AMORTISSEMENT DU MOUVEMENT PENDULAIRE DE LA CHARGE

(30) Priorität: 19.10.2000 DE 10051915; 22.12.2000 DE 10064182
(43) Veröffentlichungstag der Anmeldung: 16.07.2003
(73) Patentinhaber: Liebherr-Werk Nenzing GmbH, 6710 Nenzing (AT)
(72) Erfinder: SAWODNY, Oliver, 89278 Nersingen (DE); KÜMPEL, Jörg, 89077 Ulm (DE); TARIN-SAUER, Cristina, 46008 Valencia (ES); ASCHEMANN, Harald, 73340 Amstetten (DE); HOFER, E., P., 89173 Lonsee/Sinabronn (DE); SCHNEIDER, Klaus, 88145 Hergatz (DE)
(74) Vertreter: Laufhütte, Dieter
(86) Internationale Anmeldenummer: PCT/EP2001/012080
(87) Internationale Veröffentlichungsnummer: WO 2002/032805

(56) Entgegenhaltungen:
- DE-A- 19 907 989
- NL-A- 9 301 243
- US-A- 5 961 563
- SOUISSI R ET AL: "Modeling and control of a rotary crane for swing-free transport of payloads" CONTROL APPLICATIONS, 1992., FIRST IEEE CONFERENCE ON DAYTON, OH, USA 13-16 SEPT. 1992, NEW YORK, NY, USA,IEEE, US, 13. September 1992 (1992-09-13), Seiten 782-787, XP010045619 ISBN: 0-7803-0047-5

## Beschreibung

Die Erfindung betrifft einen Kran oder Bagger zum Umschlagen von einer an einem Lastseil hängenden Last, der eine computergesteuerte Regelung zur Dämpfung der Lastpendelung aufweist.

Im einzelnen befasst sich die Erfindung mit der Lastpendeldämpfung bei Kranen oder Baggern, die eine Bewegung der an einem Seil aufgehängten Last in mindestens drei Freiheitsgraden zulässt. Derartige Krane oder Bagger weisen ein Drehwerk, das auf einem Fahrwerk aufgebracht sein kann, auf, welches zum Drehen des Kranes oder Baggers dient. Weiterhin ist ein Wippwerk zum Aufrichten bzw. Neigen eines Auslegers vorhanden. Schließlich umfasst der Kran oder Bagger ein Hubwerk zum Heben bzw. Senken der an dem Seil aufgehängten Last. Derartige Kräne oder Bagger finden in verschiedenster Ausführung Verwendung. Beispielhaft sind hier Hafenmobilkrane, Schiffskrane, Offshore-Krane, Raupenkrane bzw. Seilbagger zu nennen.

Beim Umschlagen einer an einem Seil hängenden Last mittels eines derartigen Kranes oder Baggers entstehen Schwingungen, die einerseits auf die Bewegung des Kranes oder Baggers selbst oder aber auch auf äußere Störeinflüsse, wie beispielsweise Wind zurückzuführen sind. Es wurden nun bereits in der Vergangenheit Anstrengungen unternommen, um Pendelschwingungen bei Lastkranen zu unterdrücken.

So beschreibt die DE 127 80 79 eine Anordnung zur selbsttätigen Unterdrückung von Pendelungen einer mittels eines Seiles an einem in waagerechter Ebene bewegbaren Seilaufhängepunkt hängenden Last bei Bewegung des Seilaufhängepunktes in mindestens einer waagerechten Koordinate, bei der die Geschwindigkeit des Seilaufhängepunktes in der waagerechten Ebene durch einen Regelkreis in Abhängigkeit von einer von dem Auslenkwinkel des Lastseiles gegen das Endlot abgeleiteten Größe beeinflusst wird.

Die DE 20 22 745 zeigt eine Anordnung zur Unterdrückung von Pendelschwingungen einer Last, die mittels eines Seiles an der Katze eines Kranes aufgehängt ist, deren Antrieb mit einer Drehzahleinrichtung und einer Wegregeleinrichtung ausgestattet ist, mit einer Regelanordnung, die die Katze unter Berücksichtigung der Schwingungsperiode während eines ersten Teils des von der Katze zurückgelegten Weges derart beschleunigt und während eines letzten Teils dieses Weges derart verzögert, daß die Bewegung der Katze und die Schwingung der Last am Zielort gleich zu Null werden.

Aus der DE 321 04 50 ist eine Einrichtung an Hebezeugen für die selbsttätige Steuerung der Bewegung des Lastträgers mit Beruhigung des beim Beschleunigen oder Abbremsen der an ihm hängenden Last auftretenden Pendels der Last während eines Beschleunigungs- bzw. Abbremszeitintervalles bekannt geworden. Die Grundidee beruht auf dem einfachen mathematischen Pendel. Die Katz- und Lastmasse wird für die Berechnung der Bewegung nicht miteinbezogen. Coulombsche und geschwindigkeitsproportionale Reibung der Katz- oder Brückenantriebe werden nicht berücksichtigt.

Um einen Lastkörper schnellstmöglich vom Standort zum Zielort transportieren zu können, schlägt die DE 322 83 02 vor, die Drehzahl des Antriebsmotors der Laufkatze mittels eines Rechners so zu steuern, daß die Laufkatze und der Lastträger während der Beharrungsfahrt mit gleicher Geschwindigkeit bewegt werden und die Pendeldämpfung in kürzester Zeit erreicht wird. Der aus der DE 322 83 02 bekannte Rechner arbeitet nach einem Rechenprogramm zur Lösung der für das aus Laufkatze und Lastkörper gebildeten ungedämpften Zwei-Massen-Schwingungssystems geltenden Differentialgleichungen, wobei die Coulombsche und geschwindigkeitsproportionale Reibung der Katz- oder Brückenantriebe nicht berücksichtigt werden.

Bei dem aus der DE 37 10 492 bekannt gewordenen Verfahren werden die Geschwindigkeit zwischen den Zielorten auf dem Weg derart gewählt, daß nach Zurücklegen der Hälfte des Gesamtweges zwischen Ausgangsort und Zielort der Pendelausschlag stets gleich Null ist.

Das aus der DE 39 33 527 bekannt gewordene Verfahren zur Dämpfung von Lastpendelschwingungen umfaßt eine normale Geschwindigkeits-Positionsregelung.

Die DE 691 19 913 behandelt ein Verfahren zum Steuern der Verstellung einer pendelnden Last, bei der in einem ersten Regelkreis die Abweichung zwischen der theoretischen und der wirklichen Position der Last gebildet wird. Diese wird abgeleitet, mit einem Korrekturfaktor multipliziert und auf die theoretische Position des beweglichen Trägers addiert. In einem zweiten Regelkreis wird die theoretische Position des beweglichen Trägers mit der wirklichen Position verglichen, mit einer Konstanten multipliziert und auf die theoretische Geschwindigkeit des beweglichen Trägers aufaddiert.

Die DE 44 02 563 behandelt ein Verfahren für die Regelung von elektrischen Fahrantrieben von Hebezeugen mit einer an einem Seil hängenden Last, die aufgrund der Dynamik beschreibenden Gleichungen den Soll-Verlauf der Geschwindigkeit der Krankatze generiert und auf einen Geschwindigkeits- und Stromregler gibt. Des weiteren kann die Recheneinrichtung um einen Positionsregler für die Last erweitert werden.

Die aus der DE 127 80 79, DE 393 35 27 und DE 691 19 913 bekannt gewordenen Regelverfahren benötigen zur Lastpendeldämpfung einen Seilwinkelsensor. In der erweiterten Ausführung gemäß der DE 44 02 563 ist dieser Sensor ebenfalls erforderlich. Da dieser Seilwinkelsensor erhebliche Kosten verursacht, ist es von Vorteil, wenn die Lastpendelung auch ohne diesen Sensor kompensiert werden kann.

Das Verfahren der DE 44 02 563 in der Grundversion erfordert ebenso mindestens die Krankatzengeschwindigkeit. Auch bei der DE 20 22 745 sind für die Lastpendeldämpfung mehrere Sensoren erforderlich. So muß bei der DE 20 22 745 zumindest eine Drehzahl und Positionsmessung der Krankatze vorgenommen werden.

Auch die DE 37 10 492 benötigt als zusätzlichen Sensor zumindest die Katz- bzw. Brückenposition.

Alternativ zu diesem Verfahren schlägt ein anderer Ansatz, der beispielsweise aus der DE 32 10 450 und der DE 322 83 02 bekannt geworden ist, vor, die dem System zugrundeliegenden Differentialgleichungen zu lösen und basierend bierauf eine. Steuerstrategie für das System zu ermitteln, um eine Lastpendelung zu unterdrücken, wobei im Falle der DE 32 10 450 die Seillänge und im Falle der DE 322 83 02 die Seillänge und Lastmasse gemessen wird. Bei diesen Systemen wird jedoch die im Kransystem nicht zu vemachlässigenden Reibungseffekte der Haftreibung und geschwindigkeitsproportionalen Reibung nicht berücksichtigt. Auch die DE 44 02 563 berücksichtigt keine Reibungs- und Dämpfungsterme.

Das Dokument "Modeling and control of a rotary crane for swing-free transport of payloads" (von R. Souissi & al, Control Applications, 1992; First IEEE Conference Dayton, USA 13-16 sept. 1992; Seiten 782-787;) zeigt eine Regelung.

Aufgabe der vorliegenden Erfindung ist es, einen Kran oder Bagger zum Umschlagen von einer an einem Lastseil hängenden Last, der die Last zumindest über drei Bewegungsfreiheitsgrade bewegen kann, derart weiterzubilden, daß die während der Bewegung aktiv auftretende Pendelbewegung der Last gedämpft werden kann und die Last so exakt auf einer vorgegebenen Bahn geführt werden kann.

Erfindungsgemäß wird diese Aufgabe durch einen Kran oder Bagger mit den Merkmalen des Patentanspruchs 1 gelöst. Demnach weist der Kran oder Bagger eine computergesteuerte Regelung zur Dämpfung der Lastpendelung auf, die ein Bahnplanungsmodul, eine Zentripetalkraftkompensationseinrichtung und zumindest einen Achsregler für das Drehwerk, einen Achsregler für das Wippwerk und einen Achsregler für das Hubwerk aufweist.

Die Bahnsteuerung mit aktiver Dämpfung der Pendelbewegung basiert auf der Grundidee, das dynamische Verhalten des mechanischen und hydraulischen Systems des Krans oder Baggers zunächst in einem dynamischen Modell basierend auf Differentialgleichungen abzubilden. Basierend auf diesem dynamischen Modell kann eine Vorsteuerung entworfen werden, die unter diesen idealisierten Vorstellungen des dynamischen Modells beim Bewegen der Last durch Drehwerk, Wippwerk und Hubwerk Pendelbewegungen unterdrückt und die Last exakt in der vorgegebenen Bahn führt.

Voraussetzung für die Vorsteuerung ist zunächst die Erzeugung der Bahn im Arbeitsraum, die vom Bahnplanungsmodul vorgenommen wird. Das Bahnplanungsmodul generiert die Bahn, die in Form der Zeitfunktionen für die Lastposition, -geschwindigkeit, -beschleunigung, des Ruckes und gegebenenfalls der Ableitung des Ruckes an die Vorsteuerung gegeben wird, aus der Vorgabe der Sollgeschwindigkeit proportional zur Auslenkung der Handhebel im Falle eines halbautomatischen Betriebs oder von Sollpunkten im Falle eines vollautomatischen Betriebs.

Das besondere Problem bei einem Kran oder Bagger der eingangs genannten Bauart liegt in der Kopplung zwischen der Dreh- und Wippbewegung, die sich insbesondere bei der Ausbildung des Zentripetaleffektes bei der Drehbewegung ergibt. Hierbei entstehen Schwingungen der Last, die nach der Drehung nicht mehr kompensiert werden können. Gemäß der vorliegenden Erfindung werden diese Effekte in einer in der Regelung vorgesehenen Zentripetalkraftkompensationseinrichtung berücksichtigt.

Weitere Einzelheiten und Vorteile der Erfindung ergeben sich aus der sich an den Hauptanspruch anschließenden Unteransprüchen.

Sollten beispielsweise Schwingungen oder Abweichungen von der Sollbahn trotz der vorhandenen Regelung auftreten, kann das System aus Vorsteuerung und Bahnplanungsmodul bei starken Abweichungen vom idealisierten dynamischen Modell (z.B. durch Störungen wie Windeinflüsse etc.) durch einen Zustandsregler unterstützt werden. Dieser führt dann mindestens eine der Meßgrößen: Pendelwinkel in radialer und tangentialer Richtung, Aufrichtwinkel, Drehwinkel, Auslegerbiegung in horizontaler und vertikaler Richtung sowie deren Ableitung und die Last masse zurück.

Vorteilhaft kann es sein, wenn ein dezentrales Steuerungskonzept mit einem räumlich entkoppelten dynamischen Modell zugrundegelegt wird, bei dem jeder einzelnen Bewegungsrichtung ein unabhängiger Steueralgorithmus zugeordnet wird.

Durch die vorliegende Erfindung wird eine besonders effiziente und wartungsfreundliche Steuerung für einen Kran oder Bagger der eingangs genannten Art geschaffen.

Weitere Einzelheiten und Vorteile der Erfindung werden anhand eines in der Zeichnung dargestellten Ausführungsbeispiels erläutert. Als typischer Vertreter für einen Kran oder Bagger der eingangs genannten Gattung wird die Erfindung hier anhand eines Hafenmobilkranes beschrieben.

Es zeigen:
- Fig. 1:: Prinzipielle mechanische Struktur eines Hafenmobilkranes
- Fig. 2:: Zusammenwirken von hydraulischer Steuerung und Bahnsteuerung
- Fig. 3:: Gesamtstruktur der Bahnsteuerung
- Fig. 4:: Struktur des Bahnplanungsmoduls
- Fig. 5.:: Beispielhafte Bahngenerierung mit dem vollautomatischen Bahnplanungsmodul
- Fig. 6:: Struktur des halbautomatischen Bahnplanungsmoduls
- Fig. 7:: Struktur des Achsregler im Falle des Drehwerks
- Fig. 8:: Mechanischer Aufbau des Drehwerks und Definition von Modellvariablen
- Fig. 9:: Struktur des Achsreglers im Falle des Wippwerks
- Fig. 10:: Mechanischer Aufbau des Wippwerks und Definition von Modellvariablen
- Fig. 11:: Aufrichtkinematik des Wippwerks
- Fig. 12:: Struktur des Achsregler im Falle des Hubwerks
- Fig. 13:: Struktur des Achsregler im Falle des Lastschwenkwerks

In Fig. 1. ist die prinzipielle mechanische Struktur eines Hafenmobilkrans dargestellt. Der Hafenmobilkran ist zumeist auf einem Fahrgestell 1 montiert. Zur Positionierung der Last 3 im Arbeitsraum kann der Ausleger 5 mit dem Hydraulikzylinder des Wippwerks 7 um den Winkel *ϕ*_{*A*} gekippt werden. Mit dem Hubwerk kann die Seillänge *l*_{*S*} variiert werden. Der Turm 11 ermöglicht die Drehung des Auslegers um den Winkel *ϕ*_{*D*} um die Hochachse. Mit dem Lastschwenkwerk 9 kann die Last am Zielpunkt um den Winkel *ϕ*_{*rot*} gedreht werden.

Fig. 2 zeigt das Zusammenwirken von hydraulischer Steuerung und Bahnsteuerung 31. In der Regel besitzt der Hafenmobilkran ein hydraulisches Antriebssystem 21. Ein Verbrennungsmotor 23 speist über ein Verteilergetriebe die hydraulischen Steuerkreise. Die hydraulischen Steuerkreise bestehen jeweils aus einer Verstellpumpe 25, die über ein Proportionalventil im Vorsteuerkreis angesteuert wird, und einem Motor 27 oder Zylinder 29 als Arbeitsmaschine. Über das Proportionalventil wird damit lastdruckunabhängig ein Förderstrom *Q*_{*FD*}*, Q*_{*FA*}*, Q*_{*FL*}*, Q*_{*FR*} eingestellt. Die Poportionalventile werden über die Signale *U*_{*StD,*} *U*_{*StA,*} *U*_{*StL,*} *U*_{*StR*} angesteuert. Die hydraulische Steuerung ist meist mit einer unterlagerten Förderstromregelung ausgestattet. Wesentlich ist dabei, daß die Steuerspannungen *u*_{*StD*}*, U*_{*StA*}*, U*_{*StL*}*, U*_{*StR*} an den Proportionalventilen durch die unterlagerte Förderstromregelung in hierzu proportionale Förderströme *Q*_{*FD*}*, Q*_{*FA*}*, Q*_{*FL*}*, Q*_{*FR*} im entsprechenden Hydraulikkreislauf umgesetzt werden.

Wesentlich ist nun, daß die Zeitfunktionen für die Steuerspannungen der Proportionalventile nicht mehr direkt aus den Handhebeln beispielsweise über Rampenfunktionen abgeleitet werden, sondern derart in der Bahnsteuerung 31 berechnet werden, daß beim Bewegen des Krans keine Pendelbewegungen der Last auftreten und die Last der gewünschten Bahn im Arbeitsraum folgt.

Im vollautomatischen Betrieb des Hafenmobilkrans ergibt sich ebenfalls pendelfreier Betrieb.

Grundlage hierfür ist ein dynamisches Modell des Krans mit Hilfe dessen basierend auf den Sensordaten mindestens einer der Größen *w*_{*v*}*,w*_{*h*}*,l*_{*S*}*,ϕ*_{*A*}*,ϕ*_{*D*}*,̇ϕ̇*_{*rot*}*,ϕ̇*_{*Stm*}*,ϕ̇*_{*Srm*}*,* und den Führungsvorgaben *q̇*_{*Ziel*} oder *q*_{*Ziel*} diese Aufgabe gelöst wird.

Anhand Fig. 3 wird die Gesamtstruktur der Bahnsteuerung 31 erläutert. Der Bediener 33 gibt entweder über die Handhebel 35 an den Bedienständen oder über eine Sollpunktmatrix 37, die in einer vorherigen Fahrt des Krans im Rechner abgespeichert wurde, die Zielgeschwindigkeiten oder die Zielpunkte vor. Das vollautomatische oder halbautomatische Bahnplanungsmodul 39 oder 41 berechnet unter Berücksichtigung der kinematischen Beschränkungen (max. Geschwindigkeit, Beschleunigung und Ruck) des Krans daraus die Zeitfunktionen der Soll-Lastposition bezüglich des Dreh-, Wipp-, Hub- und Lastschwenkwerks sowie deren Ableitungen, die in den Vektoren *ϕ*_{*Dref*}, *ϕ*_{*Aref*}*, l*_{*ref*}*, ϕ*_{*Rref*} zusammengefaßt sind. Die Sollpositionsvektoren werden an die Achsregler 43,45,47 und 49 gegeben, die daraus unter Auswertung mindestens einer der Sensorwerte *ϕ*_{*A*}*, ϕ*_{*D*}*, W*_{*v*}*, W*_{*h*}*, l*_{*s*}*, ϕ̇*_{*rot*},*ϕ̇*_{*Stn*},*ϕ̇*_{*Srm*} , (siehe Fig. 2) die Ansteuerfunktionen *u*_{*StD*}*, u*_{*StA*}*, u*_{*StL*}*, u*_{*StR*} für die Proportionalventile 25 des hydraulischen Antriebssystems 21 berechnen. Im Falle der Drehbewegung wird aus der Führungsvorgabe für das Drehwerk im Modul zur Zentripetalkraftkompensation 150 eine Ausgleichstrajektorie für das Wippwerk generiert, so daß das durch die Zentripetalbeschleunigung verursachte Herauswandem der Last ausgeglichen wird. Um in diesem Fall eine konstante Hubhöhe zu gewährleisten, wird die Ausgleichsbewegung des Wippwerks mit der Hubwerksbewegung synchronisiert. Zugleich wird für den Wippwerkregler eine zulässige Seilauslenkung *ϕ*_{*SrZul*} aufgrund der Drehbewegung berechnet.

Im weiteren werden nun die einzelnen Komponenten der Bahnsteuerung detailliert beschrieben.

Fig. 4 zeigt die Schnittstellen des Bahnplanungsmoduls 39 oder 41. Im Falle des vollautomatischen Bahnplanungsmoduls 39 wird der Zielpositionsvektor für den Lastmittelpunkt in Form der Koordinaten *q*_{*Ziel*}*=*[*ϕ*_{*DZiel*}*, r*_{*LAZiel*}*, l*_{*Ziel*}*, ϕ*_{*RZiel*}]^{T} vorgegeben. *ϕ*_{*DZiel*} ist der Solldrehwinkel, *r*_{*LAziel*} ist die radiale Zielposition für die Last und *l*_{*Ziel*} ist die Zielposition für das Hubwerk bzw. die Hubhöhe. *ϕ*_{*RZiel*} ist der Sollwert für den Lastschwenkwerkwinkel. Im Falle des halbautomatischen Bahnplanungsmoduls 41 ist Eingangsgröße der Zielgeschwindigkeitsvektor *q̇*_{*Ziel*}*=*[ϕ̇_{*DZiel*}*,ṙ*_{*LAZiel*}*,l̇*_{*Ziel*}*,ϕ̇*_{*RZiel*}]^{*T*}*.* Die Komponenten des Zielgeschwindigkeitsvektors sind analog zum Zielpositionsvektor die Zielgeschwindigkeit in Richtung des Drehwerks *ϕ̇*_{*DZiel*}*,* folgend von der Zielgeschwindigkeit der Last in radialer Richtung *ṙ*_{*LAZiel*} *,* die Zielgeschwindigkeit für das Hubwerk *i*_{*Ziel*} und die Zieldrehgeschwindigkeit in Richtung des Lastschwenkwerks *ϕ̇*_{*RZiel*}. Im Bahnplanungsmodul 39 oder 41 werden aus diesen vorgegebenen Größen die Zeitfunktionsvektoren für die Lastposition bezüglich der Drehwinkelkoordinate und deren Ableitungen *ϕ*_{*Dref*,} für die Lastposition in radialer Richtung und deren Ableitungen *r*_{*LAref*} und für die Hubhöhe der Last und deren Ableitungen *l*_{*ref*} berechnet. Jeder Vektor umfaßt maximal 5 Komponenten bis zur 4. Ableitung. Im Falle des Drehwerks sind die einzelnen Komponenten:
*ϕ*_{*Dref*}: Soll - Winkelposition Lastmittelpunkt in Drehrichtung
*ϕ̇*_{*Dref*} : Soll - Winkelgeschwindigkeit Lastmittelpunkt in Drehrichtung
*ϕ̈*_{*Dref*} : Soll - Winkelbeschleunigung Lastmittelpunkt in Drehrichtung
Soll - Ruck Lastmittelpunkt in Drehrichtung
${ϕ}_{Dref}^{( I V )} :$ Ableitung Soll - Ruck Lastimittelpunkt in Drehrichtung

Die Vektoren für die anderen Bewegungsrichtungen sind analog aufgebaut.

Fig 5. zeigt beispielhaft die generierten Zeitfunktionen für die Soll-Winkelposition *ϕ*_{*Dref*} die radiale Sollposition *r*_{*LAref*}, Soll-Geschwindigkeiten *ϕ̇*_{*Dref*}*,ṙ*_{*LAref*}*,* Soll-Beschleunigungen *ϕ̈*_{*Dref*}*,r̈*_{*Lref*} und Soll-Ruck *,* aus dem vollautomatischen Bahnplanungsmodul für eine Bewegung mit dem Dreh- und Wippwerk vom Startpunkt *ϕ*_{*Dstart*}=0°, *r*_{*LAstart*} =10m zum Zielpunkt *ϕ*_{*DZiel*}=90°, *r*_{*LAZiel*} =20m. Die Zeitfunktionen werden dabei so berechnet, daß keine der vorgegebenen kinematischen Beschränkungen, wie die maximalen Geschwindigkeiten *ϕ̇*_{*D* max}*, ṙ*_{*LA* max}*,* die maximalen Beschleunigungen *ϕ̈*_{*D* max}*,r̈*_{*LA* max} oder der maximale Ruck *,* überschritten wird. Hierzu wird die Bewegung in drei Phasen eingeteilt. Eine Beschleunigungsphase I, eine Phase konstanter Geschwindigkeit II, die auch entfallen kann, und eine Abbremsphase III. Für die Phasen I und III wird als Zeitfunktion für den Ruck ein Polynom 3. Ordnung angenommen. Als Zeitfunktion für die Phase II wird eine konstante Geschwindigkeit angenommen. Durch Integration der Ruckfunktion werden die fehlenden Zeitfunktionen für die Beschleunigung, Geschwindigkeit und Position errechnet. Die noch freien Koeffizienten in den Zeitfunktionen werden durch die Randbedingungen beim Start der Bewegung, an den Übergangsstellen zur nächsten bzw. vorangegangenen Bewegungsphase bzw. am Zielpunkt sowie die kinematischen Beschränkungen festgelegt, wobei bezüglich jeder Achse alle kinematischen Bedingungen überprüft werden müssen. Im Falle des Beispieles aus Fig. 5 ist in der Phase I und III die kinematische Beschränkung der maximalen Beschleunigung *ϕ̈*_{*D*max}und der Ruck für die Drehachse limitierend wirksam, in Phase II die maximale Geschwindigkeit des Wippwerks Drehachse *ṙ*_{*LA*max}. Die anderen Achsen werden zu der die Bewegung hinsichtlich der Fahrzeit begrenzenden Achse synchronisiert. Die Zeitoptimierung der Bewegung wird dadurch erreicht, daß in einem Optimierungslauf die minimale Gesamtfahrzeit über die Variierung des Anteils der Beschleunigungs- und Abbremsphase an der Gesamtbewegung bestimmt wird.

Der halbautomatische Bahnplaner besteht aus Steilheitsbegrenzem, die den einzelnen Bewegungsrichtungen zugeordnet sind.

Fig. 6 zeigt den Steilheitsbegrenzer 60 für die Drehbewegung. Die Zielgeschwindigkeit der Last 3 vom Handhebel des Bedienstandes *ϕ̇*_{*DZiel*} ist das Eingangssignal. Dies ist zunächst auf den Wertebereich der maximal erreichbaren Geschwindigkeit *ϕ̇*_{*D* max} normiert. Der Steilheitsbegrenzer selbst besteht aus zwei Steilheitsbegrenzerblöcken mit unterschiedlicher Parametrisierung, einem für den Normalbetrieb 61 und einen für den Schnellstop 63, zwischen denen über die Umschaltlogik 67 hin- und hergeschaltet werden kann. Die Zeitfunktionen am Ausgang werden durch Integration 65 gebildet. Der Signalfluß im Steilheitbegrenzer soll nun anhand Fig. 6 erläutert werden.
Im Steilheitsbegrenzerblock für den Normalbetrieb 61 wird zunächst eine Soll-Istwert-Differenz zwischen der Zielgeschwindigkeit *ϕ̇*_{*DZiel*} und der gegenwärtigen Sollgeschwindigkeit *ϕ̇*_{*Dref*} gebildet. Die Differenz wird mit der Konstanten *K*_{*S1*} (Block 613) verstärkt und ergibt die Zielbeschleunigung *ϕ̈*_{*DZiel*}*.* Ein nachgeschaltetes Begrenzungsglied 69 begrenzt den Wert auf die maximale Beschleunigung ±*ϕ̈*_{*D*max}*.* Um das dynamische Verhalten zu verbessern, wird bei Bildung der Soll-Ist-Wert-Differenz zwischen Zielgeschwindigkeit und derzeitiger Soll-Geschwindigkeit berücksichtigt, daß durch die Ruckbegrenzung ± bei der derzeitigen Soll-Beschleunigung *ϕ̈*_{*Dref*} nur die maximale Geschwindigkeitsänderung$Δ {\dot{ϕ}}_{D max} = \frac{{{ϕ}^{¨}}_{Dref} | {{ϕ}^{¨}}_{Dref} |}{2 {{ϕ}^{⃛}}_{D max}}$
erreichbar ist, die im Block 611 berechnet wird. Deshalb wird dieser Wert auf die aktuelle Soll-Geschwindigkeit *ϕ̇*_{*Dref*} addiert, wodurch die Dynamik des Gesamtsystems verbessert wird. Hinter dem Begrenzungsglied 69 liegt dann die Zielbeschleunigung *ϕ̈*_{*DZiel*} vor. Mit der gegenwärtigen Sollbeschleunigung *ϕ̈*_{*Dref*} wird wiederum eine Soll-Ist-Wert-Differenz gebildet Im Kennlinienblock 615 wird daraus der Soll-Ruck gemäß ${{ϕ}^{⃛}}_{Dref} = { \begin{matrix}+ {{ϕ}^{⃛}}_{D max} & für {{ϕ}^{¨}}_{DZiel} - {{ϕ}^{¨}}_{Dref} > 0 \\ 0 & für {{ϕ}^{¨}}_{DZiel} - {{ϕ}^{¨}}_{Dref} = 0 \\ - {{ϕ}^{⃛}}_{D max} & für {{ϕ}^{¨}}_{DZiel} - {{ϕ}^{¨}}_{Dref} < 0\end{matrix}$
gebildet. Durch Filterung wird der blockförmige Verlauf dieser Funktion abgeschwächt. Aus der nun berechneten Sollruckfunktion werden durch Integration im Block 65 die Soll-Beschleunigung *ϕ̈*_{*Dref*} *,* die Soll-Geschwindigkeit *ϕ̇*_{*Dref*} und die Soll-Position *ϕ*_{*Dref*} bestimmt. Die Ableitung des Soll-Ruckes wird durch Differentiation im Block 65 und gleichzeitige Filterung aus dem Soll-Ruck bestimmt. Im Normalbetrieb werden die kinematischen Beschränkungen *ϕ̈*_{*D*max} und sowie die Proportionalverstärkung *K*_{*S1*} so vorgegeben, daß sich für Kranfahrer ein subjektiv angenehmes und sanftes dynamisches Verhalten ergibt. Dies bedeutet, daß maximaler Ruck und Beschleunigung etwas niedriger angesetzt werden, als es das mechanische System erlauben würde. Jedoch ist insbesondere bei hohen Verfahrgeschwindigkeiten der Nachlauf des Systems hoch. D.h. gibt der Bediener aus voller Geschwindigkeit die Zielgeschwindigkeit 0 vor, so benötigt die Last einige Sekunden bis sie zum Stillstand kommt. Da derartige Vorgaben insbesondere in Notsituation mit drohender Kollision gemacht werden, wird deshalb ein zweiter Betriebsmodus eingeführt, der einen Schnellstop des Krans vorsieht. Hierzu wird dem Steilheitsbegrenzerblock für den Nomialbetrieb 61 ein zweiter Steilheitsbegrenzerblock 63 parallelgeschaltet, der strukturell einen identischen Aufbau hat. Jedoch werden die Parameter, die den Nachlauf bestimmen, bis zur mechanischen Belastbarkeitsgrenze des Krans erhöht. Deshalb ist dieser Block mit der maximalen Schnellstopbeschleunigung *ϕ̈*_{*D*max2} und dem maximalen Schnellstopruck sowie die Schnellstop-Proportionalverstärkung *K*_{*S2*} parametrisiert. Zwischen den beiden Steilheitsbegrenzem wird über eine Umschaltlogik 67 hin- und hergeschaltet, die aus dem Handhebelsignal, den Notstop identifiziert. Ausgang des Schnellstop-Steilheitsbegrenzer 63 ist wie beim Steilheitsbegrenzer für den Nor malbeitreb der Soll-Ruck *.* Die Berechnung der anderen Zeitfunktionen erfolgt auf gleiche Art und Weise wie beim Normalbetrieb im Block 65.

Damit stehen am Ausgang des halbautomatischen Bahnplaners ebenso wie beim vollautomatischen Bahnplaner die Zeitfunktionen für die Sollposition der Last in Drehrichtung und deren Ableitung unter Berücksichtigung der kinematischen Beschränkungen zur Verfügung.

Alternativ zu diesem vorgestellten Steilheitsbegrenzer kann auch eine Struktur verwendet werden, bei der das Geschwindigkeitssollsignal, begrenzt auf die Maximalgeschwindigkeit in der Steilheit der Anstiegs- und Abfallsflanke im Block (691) auf einen definierten Wert, der der maximalen Beschleunigung entspricht, begrenzt wird (Fig. 6aa). Dieses Signal wird anschließend differenziert und gefiltert. Ergebnis ist die Soll-Beschleunigung *ϕ̈*_{*Dref*}. Zur Berechnung der Soll-Geschwindigkeit *ϕ̇*_{*Dref*} und Soll-Position *ϕ*_{*Dref*} wird dieses Signal integriert, für die Berechnung von nochmals real differenziert.

Der Steilheitsbegrenzer aus dem halbautomatischen Bahnplaner kann auch für den vollautomatischen Bahnplaner verwendet werden (Fig. 6a). Dies ist deshalb von Vorteil, da insbesondere bei der Bewegung in radialer Richtung die kinematischen Begrenzungen vom Aufrichtwinkel abhängig sind. Deshalb werden in einem Block positionsabhängig von der Auslegerposition über die Kinematik des Wippwerks (siehe auch Fig. 11) die kinematischen Beschränkungen *ṙ*_{*LA*max} und *r̈*_{*LA*max} berechnet und die Begrenzungen nachgeführt (Block 617). Dadurch wird die Fahrzeit verkürzt. Zudem kann für den vollautomatischen Betrieb eine Erweiterung eingeführt werden (Block 621). Neue Eingangsgröße ist anstatt der Zielgeschwindigkeit die Zielposition. Vorteilhaft ist dabei, dass in der Erweiterung 621 beim Soll-Ist-Vergleich zwischen der Zielposition *r*_{*Ziel*} und der Soll-Position *r*_{*LAref*} alternativ auch der Soll-Ist-Vergleich zwischen Zielposition *r*_{*Ziel*} und gemessener Ist-Position *r*_{*LA*} berechnet und als Eingangsgröße für den Steilheitsbegrenzer 60 verwendet werden kann. Dadurch können in dieser zusätzlichen Regelschleife Positionsfehler eliminiert werden. Da die Bewegungen zwischen den einzelnen Bewegungsrichtungen jedoch nicht mehr synchronisiert werden, wird ein Synchronisationsmodul (623) eingeführt (Fig. 6b), das über Proportionalitätsfaktoren *p*_{*D*}*, p*_{*r*}*, p*_{*L*} die maximalen Geschwindigkeiten so anpaßt, daß sich eine synchrone lineare Bewegung ergibt.

Hierzu wird aus Start- und Zielpunkt ein Ortsvektor berechnet, der die Richtung für die gewünschte Bewegung angibt. Die Last wird sich genau dann stets auf dieser Bahn in Richtung des Ortsvektors bewegen, wenn stets der aktuelle Geschwindigkeitsrichtungsvektor in die gleiche Richtung zeigt, wie der Ortsvektor. Der aktuelle Geschwindigkeitsvektor wird jedoch über die Proportionalitätsfaktoren *p*_{*D*}*, p*_{*r*}*, p*_{*L*} beeinflusst; d.h. über gezielte Veränderung dieser Proportionalitätsfaktoren wird die Synchronisationsaufgabe gelöst.

Die Zeitfunktionen werden auf die Achsregler gegeben. Zunächst soll die Struktur des Achsregiers für das Drehwerk anhand Fig. 7 erläutert werden.

Die Ausgangsfunktionen des Bahnplanungsmoduls in Form der Sollposition der Last in Drehrichtung sowie deren Ableitungen (Geschwindigkeit, Beschleunigung. Ruck, und Ableitung des Ruckes) werden auf den Vorsteuerungsblock 71 gegeben. Im Vorsteuerungsblock werden diese Funktionen so verstärkt, daß sich resultierend ein bahngenaues Fahren der Last hinsichtlich des Drehwinkels ohne Schwingungen unter den idealisierten Voraussetzungen des dynamischen Modells ergibt.

Grundlage für die Bestimmung der Vorsteuerungsverstärkungen ist das dynamische Modell, das in den folgenden Abschnitten für die Drehbewegung hergeleitet wird. Damit ist unter diesen idealisierten Voraussetzungen das Pendeln der Last unterdrückt und die Last folgt der generierten Bahn.

Da jedoch Störungen wie Windeinflüsse an der Kranlast angreifen können und das idealisierte Modell die real vorhandenen dynamischen Verhältnisse nur in Teilaspekten wiedergeben kann, kann optional die Vorsteuerung um einen Zustandsreglerblock 73 ergänzt werden. In diesem Block wird mindestens eine der Meßgrößen Drehwinkel *ϕ*_{*D*}, Drehwinkelgeschwindigkeit *ϕ̇*_{*D*} *,* Biegung des Auslegers in horizontaler Richtung (Drehrichtung) *W*_{*h*}*,* Ableitung der Biegung *ẇ*_{*h*}*,* Seilwinkel ϕ_{*St*} oder die Seilwinkeigeschwindigkeit *ϕ̇*_{*St*} verstärkt und wieder auf den Stelleingang zurückgeführt. Die Ableitungen der Meßgrößen *ϕ*_{*D*} und *w*_{*h*} wird numerisch in der Mikroprozessorsteuerung gebildet. Der Seilwinkel kann beispielsweise über ein Gyroskopsensor, einen Beschleunigungssensor am Lasthaken, über einen Hallmeßrahmen, ein Bildverarbeitungssystem oder die Dehnmeßstreifen am Ausleger erfaßt werden. Da jeder dieser Meßmethoden den Seilwinkel nicht direkt ermittelt, wird in einem Störbeobachtermodul (Block 77) das Meßsignal aufbereitet. Am Beispiel der Meßsignalaufbereitung für das Meßsignal eines Gyroskopes am Lasthaken wird dies beispielhaft erläutert. Im Störbeobachter wird hierzu der relevante Teil des dynamischen Modells abgelegt und durch Vergleich der gemessenen Größen mit dem errechneten Wert aus dem idealisierten Modell Schätzgrößen für die Meßgröße und deren Störanteile gebildet, so daß danach eine störungskompensierte Meßgröße rekonstruiert werden kann.

Da die hydraulischen Antriebsaggregate durch nichtlineare dynamische Eigenschaften (Hysterese, Totgang) gekennzeichnet sind, wird der nun aus Vorsteuerung und optional Zustandsreglerausgang gebildete Wert für den Stelleingang *U*_{*Dref*} im Block Hydraulikkompensation 75 so verändert, daß sich resultierend lineares Verhalten des Gesamtsystems annehmen läßt. Ausgang des Blocks 75 (Hydraulikkompensation) ist die korrigierte Stellgröße *U*_{*StD*}*.* Dieser Wert wird dann auf das Proportionalventil des Hydraulikkreislaufes für das Drehwerk gegeben.

Zur detaillierten Erläuterung der Vorgehensweise soll nun die Herleitung des dynamischen Modells für die Drehachse dienen, die Grundlage für die Berechnung der Vorsteuerungsverstärkungen des Zustandsreglers und des Störbeobachters ist.

Hierzu gibt Fig. 8 Erläuterungen zur Definition der Modellvariablen. Wesentlich ist dabei der dort gezeigte Zusammenhang zwischen der Drehposition *ϕ*_{*D*} des Kranturmes und der Lastposition *ϕ*_{*LD*} in Drehrichtung. Im weiteren wird der Ausleger als starr angenommen und damit die Biegung *w*_{*h*} des Auslegers vernachlässigt. Es stellt jedoch keine großen Anforderungen dar, diese in den Modellansatz zu integrieren. Dadurch erhöht sich jedoch die Systemordnung und die Herleitung wird komplexer. Die um den Pendelwinkel korrigierte Lastdrehwinkelposition berechnet sich dann zu ${ϕ}_{L D} = {ϕ}_{D} + \frac{{l}_{S}}{{l}_{A} cos {ϕ}_{A}} sin {ϕ}_{S t}$
lₛ ist dabei die resultierende Seillänge vom Auslegerkopf bis zum Lastmittelpunkt. ϕ_{*A*} ist der aktuelle Aufrichtwinkel des Wippwerks, *l*_{*A*} ist die Länge des Auslegers, ϕ_{*St*} ist der aktuelle Seilwinkel in tangentialer Richtung.
Das dynamische System für die Bewegung der Last in Drehrichtung kann durch die folgenden Differentialgleichungen beschrieben werden. $\begin{matrix}[ {J}_{T} + ( {J}_{A Z} + {m}_{A} {s}_{A}^{2} + {m}_{L} {l}_{A}^{2} ) {cos}^{2} {ϕ}_{A} ] {{ϕ}^{¨}}_{D} + {m}_{L} {l}_{A} {l}_{s} cos {ϕ}_{A} {{ϕ}^{¨}}_{s t} + {b}_{D} {\dot{ϕ}}_{D} = {M}_{M D} - {M}_{R D} \\ {m}_{L} {l}_{A} {l}_{s} cos {ϕ}_{A} {{ϕ}^{¨}}_{D} + {m}_{L} {l}_{s}^{2} {{ϕ}^{¨}}_{s t} + {m}_{L} g {l}_{s} {ϕ}_{s t} = 0\end{matrix}$

Bezeichnungen:
- *m*_{*L*}: Lastmasse
- *l*_{*s*}: Seillänge
- *m*_{*A*}: Masse des Auslegers
- *J*_{*AZ*}: Massenträgheitsmoment des Auslegers bezüglich Schwerpunkt bei Drehung um Hochachse
- *l*_{*A*}: Länge des Auslegers
- *S*_{*A*}: Schwerpunktsabstand des Auslegers
- *J*_{*T*}: Massenträgheitsmoment des Turmes
- *b*_{*D*}: viskose Dämpfung im Antrieb
- *M*_{*MD*}: Antriebsmoment
- *M*_{*RD*}: Reibmoment

Die erste Gleichung von (4) beschreibt im wesentlichen die Bewegungsgleichung für den Kranturm mit Ausleger, wobei die Rückwirkung durch die Lastpendelung berücksichtigt wird. Die zweite Gleichung von (4) ist die Bewegungsgleichung, welche die Lastpendelung um den Winkel *ϕ*_{*St*} beschreibt, wobei die Anregung der Lastpendelung durch die Drehung des Turmes über die Winkelbeschleunigung des Turmes oder eine äußere Störung, ausgedrückt durch Anfangsbedingungen für diese Differentialgleichungen, verursacht wird.

Der hydraulische Antrieb wird durch die folgenden Gleichungen beschrieben. ${M}_{M D} = {i}_{D} \frac{V}{2 π} Δ {p}_{D}$ $Δ {p}_{D} = \frac{1}{V β} ( {Q}_{F D} - {i}_{D} \frac{V}{2 π} {\dot{ϕ}}_{D} )$ ${Q}_{F D} = {K}_{P D} {u}_{S t D}$

*i*_{*D*} ist das Übersetzungsverhältnis zwischen Motordrehzahl und Drehgeschwindigkeit des Turms, V ist das Schluckvolumen der Hydraulikmotoren, Δ*p*_{*D*} ist der Druckabfall über dem hydraulischen Antriebsmotor, *β* ist die Ölkompressibilität, *Q*_{*FD*} ist der Förderstrom im Hydraulikkreis für das Drehen und *K*_{*PD*} ist die Proportionalitätskonstante, die den Zusammenhang zwischen Förderstrom und Ansteuerspannung des Proportionalventils angibt. Dynamische Effekte der unterlagerten Förderstromregelung werden vernachlässigt.

Die Gleichungen können nun in Zustandsraumdarstellung (siehe auch O. Föllinger Regelungstechnik, 7. Aufl., Hüthig Verlag, Heidelberg, 1992) transformiert werden. Es ergibt sich die folgende Zustandsraumdarstellung des Systems.

Zustandsraumdarstellung: $\begin{matrix}{{\dot{x}}_{‾}}_{D} = {{A}_{‾}}_{D} {{x}_{‾}}_{D} + {{B}_{‾}}_{D} {{u}_{‾}}_{D} \\ {{y}_{‾}}_{D} = {{C}_{‾}}_{D} {{x}_{‾}}_{D}\end{matrix}$
mit:

Zustandsvektor: ${{x}_{‾}}_{D} = [ \begin{matrix}{ϕ}_{D} \\ {\dot{ϕ}}_{D} \\ {ϕ}_{S t} \\ {\dot{ϕ}}_{S t}\end{matrix} ]$

Steuergröße: ${u}_{D} = {u}_{S t D}$

Ausgangsgröße: ${y}_{D} = {ϕ}_{L D}$

Systemmatrix: ${{A}_{‾}}_{D} = [ \begin{matrix}0 & 1 & 0 & 0 \\ 0 & - \frac{c e}{a e - {b}^{2}} & \frac{f b}{a e - {b}^{2}} & 0 \\ 0 & 0 & 0 & 1 \\ 0 & \frac{c b}{a e - {b}^{2}} & - \frac{a f}{a e - {b}^{2}} & 0\end{matrix} ]$ $a = {J}_{T} + ( {J}_{A Z} + {m}_{A} {S}_{A}^{2} + {m}_{L} {l}_{A}^{2} ) cos {( {ϕ}_{A} )}^{2}$ $b = {m}_{L} {l}_{A} {l}_{S} cos ( {ϕ}_{A} )$ $c = {b}_{D} + \frac{1}{4} \frac{{{i}_{D}}^{2} V}{{π}^{2} β}$$d = \frac{1}{2} \frac{{i}_{D} {K}_{P D}}{π β}$ $e = {m}_{L} {l}_{S}^{2}$ $f = {m}_{L} g {l}_{S}$

Steuervektor: ${{B}_{‾}}_{D} = [ \begin{matrix}0 \\ \frac{d e}{a e - {b}^{2}} \\ 0 \\ - \frac{b d}{a e - {b}^{2}}\end{matrix} ]$

Ausgangsvektor: ${{C}_{‾}}_{D} = [ \begin{matrix}1 & 0 & \frac{{l}_{S}}{cos ( {ϕ}_{A} ) {l}_{A}} & 0\end{matrix} ]$

Das dynamische Modell des Drehwerks wird als parameterveränderliches System bezüglich der Seillänge *l*_{*S*}, des Aufrichtwinkels *ϕ*_{*A*}, der Lastmasse *m*_{*L*} aufgefaßt.

Die Gleichungen (6) bis (12) sind Grundlage für den nun beschriebenen Entwurf der Vorsteuerung 71, des Zustandsreglers 73 und des Störbeobachters 77.

Eingangsgrößen des Vorsteuerungsblock 71 sind die Soll-Winkelposition *ϕ*_{*Dref*}*,* die Soll-Winkelgeschwindigkeit *ϕ̇*_{*Dref*}*,* die Soll-Winkelbeschleunigung *ϕ̈*_{*Dref*}*,* der Soll-Ruck und ggf. die Ableitung des Soll-Rucks *ϕ*⁽⁴⁾_{*Dref*·} Der Führungsgrößenvektor *W*_{*D*} ist damit ${{w}_{‾}}_{D} = [ \begin{matrix}{ϕ}_{Dref} \\ {\dot{ϕ}}_{Dref} \\ {{ϕ}^{¨}}_{Dref} \\ {{ϕ}^{⃛}}_{Dref} \\ {ϕ}_{Dref}^{( I V )}\end{matrix} ]$

Im Vorsteuerungsblock 71 werden die Komponenten von *W*_{D} mit den Vorsteuerungsverstärkungen *K*_{*VD0*} bis *K*_{*VD4*} gewichtet und deren Summe auf den Stelleingang gegeben. Im Falle, daß der Achsregler für die Drehachse keinen Zustandsreglerblock 73 umfaßt, ist dann die Größe *U*_{*Dvorst*} aus dem Vorsteuerungsblock gleich der Referenzansteuerspannung *u*_{*dref*}*,* die nach Kompensation der Hydraulik-Nichtlinearität als Ansteuerspannung *U*_{*StD*} auf das Proportionalventil gegeben wird. Die Zustandsraumdarstellung (6) erweitert sich dadurch zu $\begin{matrix}{{\dot{x}}_{‾}}_{D} = {{A}_{‾}}_{D} {{x}_{‾}}_{D} + {{B}_{‾}}_{D} {{S}_{‾}}_{D} {{w}_{‾}}_{D} \\ {{y}_{‾}}_{D} = {{C}_{‾}}_{D} {{x}_{‾}}_{D}\end{matrix}$
mit der Vorsteuerungsmatrix ${{S}_{‾}}_{D} = [ \begin{matrix}{K}_{VD 0} & {K}_{VD 1} & {K}_{VD 2} & {K}_{VD 3} & {K}_{VD 4}\end{matrix} ]$

Wird die Matrizengleichung (14) ausgewertet, so kann sie als algebraische Gleichung für den Vorsteuerungsblock geschrieben werden, wobei *U*_{*Dvorst*} die unkorrigierte Sollansteuerspannung für das Proportionalventil basierend auf dem idealisierten Modell ist. ${u}_{Dvorst} = {K}_{VD 0} {ϕ}_{Dref} + {K}_{VD 1} {\dot{ϕ}}_{Dref} + {K}_{VD 2} {{ϕ}^{¨}}_{Dref} + {K}_{VD 3} {{ϕ}^{⃛}}_{Dref} + {K}_{VD 4} {ϕ}_{Dref}^{( I V )}$

Die *K*_{*VD0*} bis *K*_{*VD4*} sind die Vorsteuerungsverstärkungen die in Abhängigkeit des aktuellen Aufrichtwinkels ϕ_{*A*}, der Seillänge *l*ₛ und der Lastmasse *m*_{L} berechnet werden, so daß die Last ohne Schwingungen bahngenau der Solltrajektorie folgt.

Die Vorsteuerungsverstärkungen *K*_{*VD0*} bis *K*_{*VD4*} werden wie folgt berechnet. Bezüglich der Regelgröße Winkelposition der Last ϕ_{*LD*} läßt sich die Übertragungsfunktion ohne Vorsteuerungsblock wie folgt aus den Zustandsgleichungen (6) bis (12) gemäß dem Zusammenhang $G ( s ) = \frac{{ϕ}_{L D} ( s )}{{u}_{Dvorst} ( s )} = {{C}_{‾}}_{D} {( s {I}_{‾} - {{A}_{‾}}_{D} )}^{- 1} {{B}_{‾}}_{D}$
angeben. Nun muß der Vorsteuerungsblock bei der Übertragungsfunktion berücksichtigt werden. Dadurch wird aus (17): ${G}_{V D} ( s ) = \frac{{ϕ}_{L D}}{{ϕ}_{Dref}} = G ( s ) ⋅ ( {K}_{VD 0} + {K}_{VD 1} s + {K}_{VD 2} {s}^{2} + {K}_{VD 3} {s}^{3} + {K}_{VD 4} {s}^{4} )$

Dieser Ausdruck hat nach Ausmultiplizieren die folgende Struktur: $\frac{{ϕ}_{L D}}{{ϕ}_{Dref}} = \frac{… {b}_{2} ( {K}_{VD i} ) ⋅ {s}^{2} + {b}_{1} ( {K}_{VD i} ) ⋅ s + {b}_{0} ( {K}_{VD i} )}{… {a}_{2} ⋅ {s}^{2} + {a}_{1} ⋅ s + {a}_{0}} .$

Zur Berechnung der Verstärkungen *K*_{*VDi*} *(K*_{*VD0*} bis *K*_{*VD4*}*)* sind lediglich die Koeffizienten *b*₄ bis *b*_{*0*} und *a*_{*4*} bis *a*_{*0*} von Interesse. Ideales Systemverhalten bezüglich Position, der Geschwindigkeit, der Beschleunigung, des Ruckes und ggf. der Ableitung des Ruckes ergibt sich genau dann, wenn die Übertragungsfunktion des Gesamtsystems aus Vorsteuerung und Obertragungsfunktion des Drehwerks nach Gl. 19 bzw. 20 in ihren Koeffizienten *b*_{*i*} und *a*_{*i*} den folgenden Bedingungen genügt:$\begin{matrix}\frac{{b}_{0}}{{a}_{0}} = 1 \\ \frac{{b}_{1}}{{a}_{1}} = 1 \\ \frac{{b}_{2}}{{a}_{2}} = 1 \\ \frac{{b}_{3}}{{a}_{3}} = 1 \\ \frac{{b}_{4}}{{a}_{4}} = 1\end{matrix}$

Dieses lineare Gleichungssystem kann in analytischer Form nach den gesuchten Vorsteuerungsverstärkungen *K*_{*VD0*} bis *K*_{*VD4*} aufgelöst werden.

Beispielhaft sei dies für den Fall des Modells nach Gl. 6 bis 12 gezeigt. Die Auswertung von Gl. 20 nach den Bedingungen von Gl. 21 ergibt für die Vorsteuerungsverstärkungen *K*_{*VD0*} bis *K*_{*VD4*}*:* $\begin{matrix}{K}_{VD 0} = 0 \\ {K}_{VD 1} = \frac{c}{d} \\ {K}_{VD 2} = \frac{- a}{d}\end{matrix}$ ${K}_{VD 3} = - \frac{- {l}_{S} c b}{cos ( {ϕ}_{A} ) {l}_{A} d f}$ ${K}_{VD 4} = - \frac{{l}_{S} a b - cos ( {ϕ}_{A} ) {l}_{A} {b}^{2}}{d cos ( {ϕ}_{A} ) {l}_{A} f}$

Dies hat zum Vorteil, daß diese Vorsteuerungsverstärkungen nunmehr in Abhängigkeit von den Modellparametern vorliegen. Im Falle von Modell nach Gl. (6) bis (12) sind die Modellparameter *K*_{*PD*}*, i*_{*D*}*,* V, *ϕ*_{*A*}*, β, J*_{*T*}*, J*_{*AZ*}*, m*_{*A*}*, s*_{*A*}*, m*_{*L*}*, l*_{*A*}*, l*_{*s*}*, b*_{*D*}*.*

Die Veränderung von Modellparametern wie des Aufrichtwinkels ϕ_{A} , der Lastmasse *m*_{*L*} und der Seillänge *l*_{*s*} kann sofort in der Veränderung der Vorsteuerungsverstärkungen berücksichtigt werden. So können diese in Abhängigkeit der Meßwerte von *ϕ*_{*A*} , *m*_{*L*} und *l*_{*S*} stets nachgeführt werden. Das heißt, wird mit dem Hubwerk die Seillänge verändert, so verändern sich dadurch automatisch die Vorsteuerungsver stärkungen des Drehwerks, so daß resultierend stets das pendeldämpfende Ver halten der Vorsteuerung beim Verfahren der Last erhalten bleibt.

Desweiteren können bei Übertragung auf einen anderen Krantyp mit anderen technischen Daten die Vorsteuerungsverstärkungen sehr schnell angepaßt werden.

Die Parameter *K*_{*PD*}*, i*_{*D*}*,* V, *β, J*_{*T*}, *J*_{*AZ*}*, m*_{*A*}*, s*_{*A*} und *l*_{*A*} stehen aus dem Datenblatt der technischen Daten zur Verfügung. Grundsätzlich als veränderliche Systemparameter werden die Parameter *l*_{*s*}, *ϕ*_{*A*} und m_{L} aus Sensordaten ermittelt. Die Parameter *J*_{*T*}*, J*_{*AZ*} sind aus FEM-Untersuchungen bekannt. Der Dämpfungsparameter *b*_{*D*} wird aus Frequenzgangmessungen bestimmt.

Mit dem Vorsteuerungsblock ist es nun möglich, die Drehachse des Kranes so anzusteuem, daß unter den idealisierten Bedingungen des dynamischen Modells nach Gl. (6) bis (12) keine Pendelbewegungen der Last beim Verfahren des Drehwerks auftreten und die Last der vom Bahnplanungsmodul generierten Bahn bahngenau folgt. Die Funktionsgüte der Vorsteuerung richtet sich danach, bis zur welchen Ableitung die Sollfunktionen aufgeschaltet werden. Optimiertes Systemverhalten erhält man bei Aufschaltung bis zum Grad der Systemordnung, im Fall nach Gl. 6 bis 12 ist dies der Grad 4. Eine graduelle Verbesserung erhält man mit jeder weiteren aufgeschaltenen Sollfunktion beginnend beim Grad 1 gegenüber dem Fall, bei dem das System nur auf Stationärität bezüglich der Position ausgelegt ist. Dies gilt grundsätzlich und ist in analoger Weise auch für das Wippwerk zu übertragen.

Das dynamische Modell ist jedoch nur eine abstrahierte Wiedergabe der realen dynamischen Verhältnisse. Zudem können von außen Störungen (Wie starker Windangriff o.ä.) wirken.

Deshalb wird der Vorsteuerungsblock 71 von einem Zustandsregler 73 unterstützt. Im Zustandsregler wird mindestens eine der Meßgrößen *ϕ*_{*St*}*,ϕ̇*_{*St*}*,ϕ*_{*D*}*,ϕ̇*_{*D*} mit einer Reglerverstärkung gewichtet und auf den Stelleingang zurückgeführt. (Im Falle der Modellierung der Auslegerbiegung könnte auch eine der Meßgrößen *w*_{*h*} oder *ẇ*_{*h*} zurückgeführt werden, um die Auslegerschwingung zu kompensieren). Dort wird die Differenz zwischen dem Ausgangswert des Vorsteuerungsblocks 71 und dem Ausgangswert des Zustandsregterblocks 73 gebildet. Ist der Zustandsreglerblock vor handen, muß dieser bei der Berechnung der Vorsteuerungsverstärkungen berücksichtigt werden.

Durch die Rückführung verändert sich Gl. (14) zu $\begin{matrix}{{\dot{x}}_{‾}}_{D} = ( {{A}_{‾}}_{D} - {{B}_{‾}}_{D} {{K}_{‾}}_{D} ) {{x}_{‾}}_{D} + {{B}_{‾}}_{D} {{S}_{‾}}_{D} {{w}_{‾}}_{D} \\ {{y}_{‾}}_{D} = {{C}_{‾}}_{D} {{x}_{‾}}_{D}\end{matrix}$

*K*_{*D*} ist die Matrix der Reglerverstärkungen des Zustandsreglers mit den Einträgen *k*_{*1D*}*, k*_{*2D*}*, k*_{*3D*}*, k*_{*4D*}*.* Dementsprechend verändert sich auch die beschreibende Übertragungsfunktion, die Grundlage für die Berechnung der Vorsteuerungsverstärkungen ist, nach (17) zu ${G}_{D R} ( s ) = \frac{{ϕ}_{L D} ( s )}{{u}_{Dvorst} ( s )} = {{C}_{‾}}_{D} {( s {I}_{‾} - {{A}_{‾}}_{D} + {{B}_{‾}}_{D} {{K}_{‾}}_{D} )}^{- 1} {{B}_{‾}}_{D}$

Zur Berechnung der Vorsteuerungsverstärkungen *K*_{*VDi*} *(K*_{*VD0*} bis *K*_{*VD4*}*)* wird wiederum zunächst (25) analog zu (18) um die Aufschaltung der Führungsgrößen erweitert.${G}_{VDR} ( s ) = \frac{{ϕ}_{L D}}{{ϕ}_{Dref}} = {G}_{D R} ( s ) ⋅ ( {K}_{VD 0} + {K}_{VD 1} s + {K}_{VD 2} {s}^{2} + {K}_{VD 3} {s}^{3} + {K}_{VD 4} {s}^{4} )$

Im Falle der Rückführung ist aber die Übertragungsfunktion auch von den Regelverstärkungen *k*_{*1D*}*, k*_{*2D*}*, k*_{*3D*}*, k*_{*4D*} abhängig. Damit ergibt sich die Struktur $\frac{{ϕ}_{L D}}{{ϕ}_{Dref}} = \frac{… {b}_{2} ( {K}_{VD i} , {k}_{D i} ) ⋅ {s}^{2} + {b}_{1} ( {K}_{VD i} , {k}_{D i} ) ⋅ s + {b}_{0} ( {K}_{VD i} , {k}_{D i} )}{… {a}_{2} ⋅ {s}^{2} + {a}_{1} ⋅ s + {a}_{0}} .$

Dieser Ausdruck hat die gleiche Struktur bzgl. *K*_{*VDi*} *(K*_{*VD0*} bis *K*_{*VD4*}*)* wie Gl. (20). Ideales Systemverhalten bezüglich Position, der Geschwindigkeit, der Beschleunigung, des Ruckes und ggf. der Ableitung des Ruckes ergibt sich genau dann, wenn die Übertragungsfunktion des Gesamtsystems aus Vorsteuerung und Übertragungsfunktion der Drehachse des Kranes nach Gl. 26 in ihren Koeffizienten *b*_{*i*} und *a*_{*i*} der Bedingung (21) genügt.

Dies führt wieder auf ein lineares Gleichungssystem, welches in analytischer Form nach den gesuchten Vorsteuerungsverstärkungen *K*_{*VD0*} bis *K*_{*VD4*} aufgelöst werden kann. Jedoch sind die Koeffizienten *b*_{*i*} und *a*_{*i*} neben den gesuchten Vorsteuerungsverstärkungen *K*_{*VD0*} bis *K*_{*VD4*} nun auch von den bekannten Reglerverstärkungen *k*_{*1D*}*, k*_{*2D*}*, k*_{*3D*}*, k*_{*4D*} des Zustandsreglers abhängig, deren Herleitung im folgenden Teil der Erfindungsbeschreibung erläutert wird.

Für die Vorsteuerungsverstärkungen *K*_{*VD0*} bis *K*_{*VD4*} des Vorsteuerungsblocks 71 erhält man unter Berücksichtigung des Zustandsreglerblocks 73: ${K}_{VD 0} = {k}_{1}$${K}_{VD 1} = \frac{c + d {k}_{2}}{d}$ ${K}_{VD 2} = \frac{- cos ( {ϕ}_{A} ) {l}_{A} f a + cos ( {ϕ}_{A} ) {l}_{A} b d {k}_{3} - d {l}_{S} b {k}_{1}}{cos ( {ϕ}_{A} ) {l}_{A} d f} ⋅ ( - 1 )$ ${K}_{VD 3} = - \frac{( cos ( {ϕ}_{A} ) {l}_{A} d {k}_{4} - {l}_{S} c - {l}_{S} d {k}_{2} ) b}{cos ( {ϕ}_{A} ) {l}_{A} d f}$ ${K}_{VD 4} = \frac{( ( e cos {( {ϕ}_{A} )}^{2} {l}_{A}^{2} d {k}_{3} - e cos ( {ϕ}_{A} ) {l}_{A} d {l}_{S} {k}_{1} + {l}_{S} cos ( {ϕ}_{A} ) {l}_{A} f a - cos {( {ϕ}_{A} )}^{2} {l}_{A}^{2} b f + {l}_{S}^{2} b d {k}_{1} - {l}_{S} b cos ( {ϕ}_{A} ) {l}_{A} d {k}_{3} ) b )}{( d cos {( {ϕ}_{A} )}^{2} {l}_{A}^{2} {f}^{2} )}$

Damit sind mit Gl. (28) analog zu Gl. (23) die Vorsteuerungsverstärkungen bekannt, die ein schwingungsfreies und bahngenaues Verfahren der Last in Drehrichtung basierend auf dem idealisierten Modell garantieren. Nun sind die Zustandsreglerverstärkungen *k*_{*1D*}*, k*_{*2D*}*, k*_{*3D*}*, k*_{*4D*} zu bestimmen. Dies soll im weiteren erläutert werden.

Die Reglerrückführung 73 ist als vollständiger Zustandsregler ausgeführt. Ein vollständiger Zustandsregler ist dadurch gekennzeichnet, daß jede Zustandsgröße, das heißt, jede Komponente des Zustandsvektors *x*_{*D*} mit einer Regelverstärkung *k*_{*iD*} gewichtet wird und auf den Stelleingang der Strecke zurückgeführt wird. Die Regelverstärkungen *k*_{*iD*} werden zum Regelvektor *K*_{*D*} zusammengefaßt.

Gemäß "Unbehauen, Regelungstechnik 2, a. a. O.", wird das dynamische Verhalten des Systems durch die Lage der Eigenwerte der Systemmatrix *A*_{*D*} , die zugleich Pole der Übertragungsfunktion im Frequenzbereich sind, bestimmt. Die Eigenwerte der Matrix können durch Berechnung der Nullstellen bzgl. der Variablen s des charakteristischen Polynoms p(s) aus der Determinate wie folgt bestimmt werden.$\begin{matrix}det ( s {I}_{‾} - {{A}_{‾}}_{D} ) ≡ 0 \\ wobei p ( s ) = det ( s {I}_{‾} - {{A}_{‾}}_{D} )\end{matrix}$
*l* ist die Einheitsmatrix. Die Auswertung von (29) führt im Falle des gewählten Zustandsraummodells nach Gl. 6-12 auf ein Polynom 4-ter Ordnung der Form: $p ( s ) = {s}^{4} + {p}_{3} {s}^{3} + {p}_{2} {s}^{2} + {p}_{1} s + {p}_{0}$

Durch Rückführung der Zustandsgrößen über die Reglermatrix *K*_{*D*} auf den Steuereingang können diese Eigenwerte gezielt verschoben werden, da die Lage der Eigenwerte nun durch die Auswertung der folgenden Determinante bestimmt ist: $p ( s ) = det ( s {I}_{‾} - {{A}_{‾}}_{D} + {{B}_{‾}}_{D} ⋅ {{K}_{‾}}_{D} )$

Die Auswertung von (31) führt wieder auf ein Polynom 4-ter Ordnung, welches jetzt jedoch von den Reglerverstärkungen *k*_{*iD*} (*i=*1..4) abhängt. Im Falle des Modells nach Gl. 6-12 wird (30) zu $p ( s ) = {s}^{4} + \frac{( c e - b d {k}_{4 D} + d e {k}_{2 D} ) {s}^{3}}{a e - {b}^{2}} + \frac{( a f - b d {k}_{3 D} + d e {k}_{1 D} ) {s}^{2}}{a e - {b}^{2}} + \frac{( d {k}_{2 D} f + c f ) s}{a e - {b}^{2}} + \frac{d {k}_{1 D} f}{a e - {b}^{2}}$

Man fordert nun, daß durch die Reglerverstärkungen *k*_{*iD*} die Gl. 31 bzw. 32 bestimmte Nullstellen einnimmt, um dadurch gezielt die Dynamik des Systems zu beeinflussen, die sich in den Nullstellen dieses Polynoms widerspiegelt. Dadurch ergibt sich eine Vorgabe für dieses Polynom gemäß: $p ( s ) = {\prod }_{i = 1}^{n} ( s - {r}_{i} )$
wobei n die Systemordnung ist, die mit der Dimension des Zustandsvektors gleichzusetzen ist. Im Falle des Modells nach Gl. 6-12 ist *n*=*4* und damit p(s): $p ( s ) = ( s - {r}_{1} ) ( s - {r}_{2} ) ( s - {r}_{3} ) ( s - {r}_{4} ) = {s}^{4} + {p}_{3} {s}^{3} + {p}_{2} {s}^{2} + {p}_{1} s + {p}_{0}$

Die Pole *r*_{*i*} sind so zu wählen, daß das System stabil ist, die Regelung hinreichend schnell bei guter Dämpfung arbeitet und die Stellgrößenbeschränkung bei typischen auftretenden Regelabweichungen nicht erreicht wird. Die *r*_{*i*} können vor Inbetriebnahme in Simulationen nach diesen Kriterien bestimmt werden.

Die Regelverstärkungen können nun durch Koeffizientenvergleich der Polynome Gl. 31 und 33 bestimmt werden. $det ( s {I}_{‾} - {{A}_{‾}}_{D} + {{B}_{‾}}_{D} ⋅ {{K}_{‾}}_{D} ) ≡ {\prod }_{i = 1}^{n} ( s - {r}_{i} )$

Im Falle des Modells nach Gl. 6-12 ergibt sich ein lineares Gleichungssystem in Abhängigkeit von den Regelverstärkungen *k*_{*iD*}. Die Auswertung des Gleichungssystems führt auf analytische mathematische Ausdrücke für die Reglerverstärkungen in Abhängigkeit von den gewünschten Polen *r*_{*i*} und den Systemparametern. ${k}_{1 D} = \frac{{r}_{1} {r}_{2} {r}_{3} {r}_{4} ( a e - {b}^{2} )}{d f}$ ${k}_{2 D} = - \frac{( c f + {r}_{1} {r}_{2} {r}_{4} a e - {r}_{1} {r}_{2} {r}_{4} {b}^{2} + {r}_{1} {r}_{2} {r}_{3} a e - {r}_{1} {r}_{2} {r}_{3} {b}^{2} + {r}_{2} {r}_{3} {r}_{4} a e - {r}_{2} {r}_{3} {r}_{4} {b}^{2} + {r}_{1} {r}_{3} {r}_{4} a e - {r}_{1} {r}_{3} {r}_{4} {b}^{2} )}{d f}$ ${k}_{3 D} = \frac{( a {f}^{2} + {e}^{2} {r}_{1} {r}_{2} {r}_{3} {r}_{4} a - e {r}_{1} {r}_{2} {r}_{3} {r}_{4} {b}^{2} - {r}_{1} {r}_{2} a e f + {r}_{1} {r}_{2} {b}^{2} f - {r}_{2} {r}_{4} a e f + {r}_{2} {r}_{4} {b}^{2} f - {r}_{3} {r}_{4} a e f + {r}_{3} {r}_{4} {b}^{2} f )}{b d f}$${k}_{4} = \frac{( {r}_{1} {r}_{2} {r}_{4} a {e}^{2} - e {r}_{1} {r}_{2} {r}_{4} {b}^{2} + {r}_{1} {r}_{2} {r}_{3} a {e}^{2} - e {r}_{1} {r}_{2} {r}_{3} {b}^{2} + {r}_{2} {r}_{3} {r}_{4} a {e}^{2} - e {r}_{2} {r}_{3} {r}_{4} {b}^{2} + {r}_{1} {r}_{3} {r}_{4} a {e}^{2} - e {r}_{1} {r}_{3} {r}_{4} {b}^{2} - {r}_{2} a e f + {r}_{2} {b}^{2} f - {r}_{1} a e f + {r}_{1} {b}^{2} f - {r}_{4} a e f + {r}_{4} {b}^{2} f - {r}_{3} a e f + {r}_{3} {b}^{2} f )}{b d f}$

Im Falle von Modell nach Gl. 6-12 sind die Modellparameter *K*_{*PD*}*, i*_{*D*}*, V, ϕ*_{*A*}, *β*, *J*_{*T*}*, J*_{*AZ*}*, m*_{*A*}*, s*_{*A*}*, m*_{*L*}*, l*_{*A*}*, l*_{*S*}*, b*_{*D*}*.* Vorteilhaft bei diesem Reglerentwurf ist, daß jetzt Parameterveränderungen des Systems, wie der Seillänge *l*_{S} , des Aufrichtwinkels ϕ_{*A*} oder der Lastmasse *m*_{*L*} sofort in veränderten Reglerverstärkungen berücksichtigt werden können. Dies ist für ein optimiertes Regelverhalten von entscheidender Bedeutung.

Durch diese Vorgehensweise, dass die Reglerverstärkungen aus den analytischen Ausdrücken nach Gl. 36 berechnet werden, können auch während des Betriebes einzelne Pole *r*_{*i*} in Abhängigkeit von Messwerten wie Lastmasse *m*_{*L*}, Seillänge *l*_{*s*} oder Aufrichtwinkel *ϕ*_{*A*}. verändert werden. Dadurch ergibt sich ein sehr vorteilhaftes dynamisches Verhalten.

Alternativ hierzu kann ein numerischer Entwurf nach dem Entwurfsverfahren von Riccati (siehe auch O. Föllinger: Regelungstechnik, 7. Aufl., Hüthig Verlag, Heidelberg, 1992) durchgeführt werden und die Reglerverstärkungen in Look-Up-Tables in Abhängigkeit von Lastmasse, Aufrichtwinkel und Seillänge abgespeichert werden.

Da ein vollständiger Zustandsregler die Kenntnis aller Zustandsgrößen verlangt, ist es vorteilhaft, anstatt eines Zustandsbeobachters die Regelung als Ausgangsrückführung auszuführen. Dies bedeutet, daß nicht alle Zustandsgrößen über den Regler zurückgeführt werden, sondern nur die, die durch Messungen erfaßt werden. Es werden also einzelne *k*_{*iD*} zu Null. Im Falle des Modells nach Gl. 6 bis 12 könnte beispielsweise die Messung des Seilwinkels entfallen. Damit wird *k*_{*3D*}*=*0*.* Die Berechnung der k_{1D}, *k*_{*2D*} und *k*_{*4D*} kann trotzdem analog zu Gl. (36) erfolgen. Zudem kann es sinnvoll sein, aufgrund des nicht unerheblichen Rechenaufwandes für einen einzelnen Arbeitspunkt die Reglerparameter zu berechnen. Es muß jedoch anschließend die tatsächliche Eigenwertlage des Systems mit der Reglermatrix ${{K}_{‾}}_{D} = [ \begin{matrix}{k}_{1 D} & {k}_{2 D} & 0 & {k}_{4 D}\end{matrix} ]$ über die Berechnung nach Gl. 31 numerisch überprüft werden. Da dies nur numerisch erfolgen kann, muß der gesamte durch die veränderlichen Systemparameter aufgespannte Raum erfaßt werden. In diesem Falle wären dies die veränderlichen Systemparameter *m*_{*L*}*, l*_{*S*} und *ϕ*_{*A*}. Diese Parameter schwanken im Intervall [*m*_{*Lmin*}*, m*_{*Lmax*}]*,*[*l*_{*Smin*}*, l*_{*Smax*}] bzw. [*ϕ*_{*Amin*}*, ϕ*_{*Amax*}]*.* D.h. in diesen Intervallen müssen mehrere Stützstellen *m*_{*Lk*}*, l*_{*i*} bzw. *ϕ*_{*Aj*} gewählt werden und für alle möglichen Kombinationen dieser veränderlichen Systemparameter die Systemmatrix *A*_{*ljk*}(*m*_{*Lk.*}*, l*_{*i*}*, ϕ*_{*Aj*}) berechnet und in Gl. 31 eingesetzt und mit *K*_{*D*} aus Gl. 37 ausgewertet werden: $det ( s {I}_{‾} - {{A}_{‾}}_{i j k} + {B}_{‾} ⋅ {{K}_{‾}}_{D} ) ≡ 0 für alle i , j , k$

Bleiben stets alle Nullstellen von (38) kleiner Null, so ist die Stabilität des Systems gewahrt und die ursprünglich gewählten Pole *r*_{*i*} können beibehalten werden. Ist dies nicht der Fall, so kann eine Korrektur der Pole *r*_{*i*} nach Gl. (33) erforderlich werden.

Falls eine Zustandsgröße nicht meßbar ist, kann diese aus anderen Meßgrößen in einem Beobachter rekonstruiert werden. Dabei können durch das Meßprinzip bedingte Störgrößen eliminiert werden. In Fig. 7 wird dieses Modul als Störbeobachter 77 bezeichnet. Je nach dem welches Sensorsystem für die Seilwinkelmessung eingesetzt wird, ist der Störbeobachter geeignet zu konfigurieren. Wird beispielsweise ein Beschleunigungssensor verwendet, so muß der Störbeobachter aus der Pendeldynamik und dem Beschleunigungssignal der Last den Pendelwinkel schätzen. Bei einem Bildverarbeitungssystem ist es erforderlich, daß die Schwingungen des Auslegers durch den Beobachter kompensiert werden, damit ein verwertbares Signal ermittelt werden kann. Bei der Messung der Biegung des Auslegers mit Dehnmeßstreifen ist aus der rückwirkenden Biegung des Auslegers das Signal durch den Beobachter zu extrahieren. Im folgenden soll anhand der Messung mit eine Gyroskopsensor am Lasthaken die Rekonstruktion des Seilwinkels und der Seilwinkelgeschwindigkeit gezeigt werden.

Der Gyroskopsensor mißt die Winkelgeschwindigkeit in der entsprechenden Sensitivitätsrichtung. Durch geeignete Wahl des Einbauortes am Lasthaken entspricht die Sensitivitätsrichtung der Richtung des tangentialen Winkels *ϕ*_{*St*}. Der Störbeobachter hat nun die folgenden Aufgaben:
1.) Korrektur des meßprinzipbedingten Offsets auf dem Meßsignal
2.) offsetkompensierte Integration des gemessenen Winkelgeschwindigkeitssignals zum Winkelsignal
3.) Eliminierung der Oberschwingungen auf dem Meßsignal, die durch Oberschwingungen des Seiles verursacht werden.

Die Störungen sind zunächst als Differentialgleichungen zu modellieren. Zunächst wird als Störgröße der Offsetfehler *ϕ̇*_{*Offset,D*} eingeführt. Die Störung wird als abschnittsweise konstant angenommen. Das Störmodell ist demnach ${{ϕ}^{¨}}_{Offset , D} = 0$

Weiterhin ist das Meßsignal der Winkelgeschwindigkeit der einfachen Pendelbewegung von Oberschwingungen des Seiles überlagert. Die Resonanzfrequenz bezüglich der Oberschwingungen straffgespannter Seile (siehe auch Beitz W., Küttner K.-H.: Dubbel Taschenbuch für den Maschinenbau, 17. Aufl., Springer Verlag, Heidelberg, 1990) läßt sich bei der 2-Seilaufhängung über den Zusammenhang ${ϖ}_{1} = \frac{π}{{l}_{S}} \sqrt{\frac{{m}_{L} g}{2 {μ}_{Seil}}}$
bestimmen, wobei *µ*_{*Seil*} die Masse des Seiles bezogen auf die Längeneinheit ist. Die korrespondierende linearisierte Schwingungsdifferentialgleichung für die Oberschwingung ist ${{ϕ}^{¨}}_{Ober , D} = - {ϖ}_{1}^{2} {ϕ}_{Ober , D}$

Die Zustandsraumdarstellung des Teilmodells für das Drehwerk nach Gl. 6-12 wird um das Störmodell erweitert. Im vorliegenden Fall wird ein vollständiger Beobachter hergeleitet. Die Beobachtergleichung für das modifizierte Zustandsraummodell lautet demnach: ${{\dot{\hat{x}}}_{‾}}_{D z} = ( {{A}_{‾}}_{D z} - {{H}_{‾}}_{D x} {{C}_{‾}}_{m D z} ) ⋅ {{x}_{‾}}_{D z} + {{B}_{‾}}_{D z} ⋅ {{u}_{‾}}_{D} + {{H}_{‾}}_{D z} {{y}_{‾}}_{D m}$
wobei in Ergänzung zu Gl. 6-12 die folgenden Matrizen und Vektoren eingeführt werden.

Zustandsvektor: ${{x}_{‾}}_{D z} = [ \begin{matrix}{ϕ}_{D} \\ {\dot{ϕ}}_{D} \\ {ϕ}_{S t} \\ {\dot{ϕ}}_{S t} \\ {\dot{ϕ}}_{Offset , D} \\ {ϕ}_{Ober , D} \\ {\dot{ϕ}}_{Ober , D}\end{matrix} ]$ Eingangsmatrix: ${{B}_{‾}}_{D z} = [ \begin{matrix}0 \\ \frac{d e}{a e - {b}^{2}} \\ 0 \\ \frac{- b d}{a e - {b}^{2}} \\ 0 \\ 0 \\ 0\end{matrix} ]$

Systemmatrix: ${{A}_{‾}}_{D z} = [ \begin{matrix}0 & 1 & 0 & 0 & 0 & 0 & 0 \\ 0 & - \frac{c e}{a e - {b}^{2}} & \frac{f b}{a e - {b}^{2}} & 0 & 0 & 0 & 0 \\ 0 & 0 & 0 & 1 & 0 & 0 & 0 \\ 0 & \frac{c b}{a e - {b}^{2}} & - \frac{a f}{a e - {b}^{2}} & 0 & 1 & 0 & 0 \\ 0 & 0 & 0 & 0 & 0 & 0 & 0 \\ 0 & 0 & 0 & 0 & 0 & 0 & 1 \\ 0 & 0 & 0 & 0 & 0 & - {w}_{1}^{2} & 0\end{matrix} ]$

Störbeobachtermatrix: ${{H}_{‾}}_{D z} = [ \begin{matrix}{h}_{11 D} & {h}_{12 D} & {h}_{13 D} \\ {h}_{21 D} & {h}_{22 D} & {h}_{23 D} \\ {h}_{31 D} & {h}_{32 D} & {h}_{33 D} \\ {h}_{41 D} & {h}_{42 D} & {h}_{43 D} \\ {h}_{51 D} & {h}_{52 D} & {h}_{53 D} \\ {h}_{61 D} & {h}_{62 D} & {h}_{63 D} \\ {h}_{71 D} & {h}_{72 D} & {h}_{73 D}\end{matrix} ]$

Beobachterausgangsmatrix: ${{C}_{‾}}_{m D z} = [ \begin{matrix}1 & 0 & 0 & 0 & 0 & 0 & 0 \\ 0 & 1 & 0 & 0 & 0 & 0 & 0 \\ 0 & 0 & 0 & 1 & 1 & 0 & 1\end{matrix} ]$

Ausgangsvektor der Meßgrößen: ${{y}_{‾}}_{m D} = [ \begin{matrix}{ϕ}_{D} \\ {\dot{ϕ}}_{D} \\ {\dot{ϕ}}_{S t m}\end{matrix} ]$

Die Bestimmung der Beobachterverstärkungen *h*_{*ljD*} wird entweder durch Transformation in Beobachtungsnormalform oder über das Entwurfsverfahren nach Riccati durchgeführt. Wesentlich ist dabei, daß im Beobachter ebenfalls veränderliche Seillänge, Aufrichtwinkel und Lastmasse durch Adaption der Beobachterdifferentialgleichung und der Beobachterverstärkungen berücksichtigt werden.

Die Schätzung kann vorteilhafterweise auch basierend auf einem reduzierten Modell erfolgen. Hierzu wird nur die zweite Gleichung vom Modellansatz nach Gleichung 4, die die Seilschwingung beschreibt, betrachtet. Als Eingang des Störbeobachters wird *ϕ̈*_{*D*} definiert, das entweder aus der Meßgröße oder *U*_{*Dref*} (siehe Gl. 40) berechnet werden kann. Das reduzierte Beobachterzustandsraummodell unter Berücksichtigung der Störgrößen ist dann: ${{A}_{‾}}_{DZred} = [ \begin{matrix}0 & 1 & 0 & 0 & 0 \\ - \frac{a f}{a e - {b}^{2}} & 0 & 1 & 0 & 0 \\ 0 & 0 & 0 & 0 & 0 \\ 0 & 0 & 0 & 0 & 1 \\ 0 & 0 & 0 & - {w}_{1}^{2} & 0\end{matrix} ] {{B}_{‾}}_{dZred} = [ \begin{matrix}0 \\ \frac{{m}_{L} ⋅ {l}_{A} ⋅ cos {ϕ}_{A}}{{m}_{L} {l}_{S}} \\ 0 \\ 0 \\ 0\end{matrix} ]$ ${H}_{dZred} = [ \begin{matrix}{h}_{1 red} & {h}_{2 red} & {h}_{3 red} & {h}_{4 red} & {h}_{5 red}\end{matrix} ] {{x}_{‾}}_{DZred} = [ \begin{matrix}{\hat{ϕ}}_{S t} \\ {\hat{\dot{ϕ}}}_{S t} \\ {\hat{\dot{ϕ}}}_{Offset , D} \\ {\hat{ϕ}}_{Ober , D} \\ {\hat{\dot{ϕ}}}_{Ober , D}\end{matrix} ]$ ${C}_{mDZred} = [ \begin{matrix}0 & 1 & 1 & 0 & 1\end{matrix} ] {y}_{mDred} = {\dot{ϕ}}_{S t m}$ ${{u}_{‾}}_{DZred} = {{ϕ}^{¨}}_{D}$

Die Schätzwerte *ϕ̂*_{*St*}*,* *,* aus dem reduzierten Störbeobachter 771 (Fig. 7a) können entweder direkt auf den Zustandsregler gegeben werden oder, da das Signal *ϕ̂*_{*St*} aus dem Beobachter 771 immer noch mit einem geringen Offset überlagert ist, in einem zweiten Offsetbeobachter 773, der nun einen Offset bezüglich des Winkelsignales *ϕ̂*_{*St*} annimmt, weiterverarbeitet werden. Hierzu wird als Strömodell = 0 angenommen.

Das zugrundeliegende Modell basierend auf der zweiten Gleichung von (4) ist dann ${{A}_{‾}}_{DOff} = [ \begin{matrix}0 & 1 & 1 \\ - \frac{g}{{l}_{S}} & 0 & 0 \\ 0 & 0 & 0\end{matrix} ] {{x}_{‾}}_{DOff} = [ \begin{matrix}{\hat{\hat{ϕ}}}_{S t} \\ {\hat{\hat{\dot{ϕ}}}}_{S t} \\ {\hat{\hat{ϕ}}}_{Off}\end{matrix} ]$ ${y}_{mOff} = {\hat{ϕ}}_{S t} , {u}_{DOff} = {{ϕ}^{¨}}_{D} {{B}_{‾}}_{DOff} = [ \begin{matrix}0 \\ - \frac{{l}_{A} cos {ϕ}_{A}}{{l}_{S}} \\ 0\end{matrix} ]$

Die Beobachterverstärkungen werden über Polvorgabe wie beim Reglerentwurf (Gl. 29 ff.) bestimmt. Die resultierende Struktur für den zweistufigen reduzierten Beobachter ist in Fig. 7a dargestellt. Diese Variante garantiert eine noch bessere Kompensation des Offsets auf dem Messwert und eine bessere Schätzung für ϕ_{*St*} und *ϕ̇*_{*St*}.

Die geschätzten Werte *ϕ̂*_{*St*}*,* bzw. werden auf den Zustandregler zurückgeführt. Damit erhält man am Ausgang des Zustandsreglerblocks 73 bei Rückführung von *ϕ*_{*D*}*,ϕ̇*_{*D*},*ϕ̂*_{*St*}*,* dann ${u}_{Drück} = {k}_{1 D} {ϕ}_{D} + {k}_{2 D} {\dot{ϕ}}_{D} + {k}_{3 D} {\hat{ϕ}}_{S t} + {k}_{4 D} {\hat{\dot{ϕ}}}_{S t}$

Die Sollansteuerspannung des Proportionalventils für das Drehwerk ist unter Berücksichtigung der Vorsteuerung 71 dann${u}_{Dref} = {u}_{Dvorst} - {u}_{Drück}$

Da im Zustandsraummodell nach Gl. 6-12 nur lineare Systemanteile berücksichtigt werden können, können optional statische Nichtlinearitäten der Hydraulik im Block 75 der Hydraulikkompensation so berücksichtigt werden, daß sich resultierend ein lineares Systemverhalten bezüglich des Systemeingangs ergibt. Die wesentlichsten nichtlinearen Effekte der Hydraulik sind der Totgang des Proportionalventils um den Nullpunkt und Hystereseeffekte der unterlagerten Förderstromregelung. Hierzu wird experimentell die statische Kennlinie zwischen Ansteuerspannung *u*_{*StD*} des Proportionalventils und dem resultierenden Förderstrom Q_{*FD*} aufgenommen. Die Kennlinie kann durch eine mathematische Funktion beschrieben werden. ${Q}_{F D} = f ( {u}_{S t D} )$

Bezüglich des Systemeingangs wird nun Linearität gefordert. D.h. das Proportionalventil und der Block der Hydraulikkompensation sollen gemäß Gl. (5) zusammengefaßt folgendes Übertragungsverhalten haben. ${Q}_{F D} = {K}_{P D} {u}_{S t D}$

Hat der Kompensationsblock 75 die statische Kennlinie ${u}_{S t D} = h ( {u}_{Dref} ) ,$ so ist Bedingung (42) genau dann erfüllt, wenn als statische Kompensationskennlinie $h ( {u}_{Dref} ) = {f}^{- 1} ( {K}_{P D} {u}_{Dref} )$
gewählt wird.

Damit sind die einzelnen Komponenten des Achsreglers für das Drehwerk erläutert. Resultierend erfüllt die Kombination aus Bahnplanungsmodul und Achsregler Drehwerk die Anforderung einer schwingungsfreien und bahngenauen Bewegung der Last.

Aufbauend auf diesen Ergebnissen soll nun der Achsregler für das Wippwerk 7 erläutert werden. Fig. 9 zeigt die grundsätzliche Struktur des Achsreglers für das Wippwerk.

Die Ausgangsfunktionen des Bahnplanungsmoduls in Form der Sollastposition, in radialer Richtung ausgedrückt, sowie deren Ableitungen (Geschwindigkeit, Beschleunigung, Ruck, und Ableitung des Ruckes) werden auf den Vorsteuerungsblock 91 (Block 71 beim Drehwerk) gegeben. Im Vorsteuerungsblock werden diese Funktionen so verstärkt, daß sich resultierend ein bahngenaues Fahren der Last ohne Schwingungen unter den idealisierten Voraussetzungen des dynamischen Modells ergibt. Grundlage für die Bestimmung der Vorsteuerungsverstärkungen ist das dynamische Modell, das in den folgenden Abschnitten für das Wippwerk hergeleitet wird. Damit ist unter diesen idealisierten Voraussetzungen das Schwingen der Last unterdrückt und die Last folgt der generierten Bahn.

Wie beim Drehwerk kann zum Ausregeln von Störungen (z. B. Windeinflüsse) und Kompensieren von Modellfehlem optional die Vorsteuerung um einen Zustandsreglerblock 93 (vgl. Drehwerk 73) ergänzt werden. In diesem Block wird mindestens eine der Meßgrößen Aufrichtwinkel ϕ_{A}, Aufrichtwinkelgeschwindigkeit *ϕ̇*_{A}, Biegung des Auslegers in vertikaler Richtung *w*_{*v*}*,* die Ableitung der vertikalen Biegung *ẇ*_{*v*}, der radiale Seilwinkel *ϕ*_{*Sr*} oder die radiale Seilwinkelgeschwindigkeit *ϕ̇*_{*Sr*} verstärkt und wieder auf den Stelleingang rückgeführt. Die Ableitung der Meßgrößen *ϕ*_{*A*}*, ϕ*_{*Sr*} und *w*_{*v*} wird numerisch in der Mikroprozessorsteuerung gebildet.

Aufgrund der dominanten statischen Nichtlinearität der hydraulischen Antriebsaggregate (Hysterese, Totgang) wird der nun aus Vorsteuerung *U*_{*Avorst*} und optional Zustandsreglerausgang *U*_{*Arück*} gebildete Wert für den Stelleingang *U*_{*Aref*} im Block Hydraulikkompensation 95 (analog zu Block 75) so verändert, daß sich resultierend lineares Verhalten des Gesamtsystems annehmen läßt. Ausgang des Blocks 95 (Hydraulikkompensation) ist die korrigierte Stellgröße *u*_{*StA*}*.* Dieser Wert wird dann auf das Proportionalventil des Hydraulikkreislaufes für den Zylinder des Wippwerks gegeben.

Zur detaillierten Erläuterung der Vorgehensweise soll nun die Herleitung des dynamischen Modells für das Wippwerk dienen, das die Grundlage für die Berechnung der Vorsteuerungsverstärkungen, des Zustandsreglers und des Störbeobachters ist.

Hierzu gibt Fig. 10 Erläuterungen zur Definition der Modellvariablen. Wesentlich ist dabei der dort gezeigte Zusammenhang zwischen der Aufrichtwinkelposition ϕ_{*A*} des Auslegers und der Lastposition in radialer Richtung *r*_{*LA*} ${r}_{L A} = {l}_{A} cos {ϕ}_{A} + {l}_{S} sin {ϕ}_{S r}$

Für das Regelverhalten ist jedoch das Kleinsignalverhalten entscheidend. Daher wird Gl. (45) linearisiert und ein Arbeitspunkt *ϕ*_{*A0*} gewählt. Die radiale Abweichung wird dann als Regelgröße definiert. $Δ {r}_{L A} = - {l}_{A} {ϕ}_{A} sin {ϕ}_{A 0} + {l}_{S} sin {ϕ}_{S r}$

Das dynamische System kann durch die folgenden Differentialgleichungen beschrieben werden. $\begin{matrix}( {J}_{A Y} + {m}_{A} {s}_{A}^{2} + {m}_{L} {l}_{A}^{2} {sin}^{2} {ϕ}_{A 0} ) {{ϕ}^{¨}}_{A} - {m}_{L} {l}_{A} {l}_{s} sin {ϕ}_{A 0} {{ϕ}^{¨}}_{s r} + \\ {b}_{A} {\dot{ϕ}}_{A} - {m}_{A} {s}_{A} g sin {ϕ}_{A 0} ⋅ {ϕ}_{A} = \\ {M}_{M A} - {M}_{R A} - {m}_{A} {s}_{A} g cos {ϕ}_{A 0}\end{matrix}$$- {m}_{L} {l}_{A} {l}_{s} sin {ϕ}_{A 0} {{ϕ}^{¨}}_{A} + {m}_{L} {l}_{S}^{2} {{ϕ}^{¨}}_{s r} + {m}_{L} {l}_{s} g {ϕ}_{s r} = {m}_{L} {l}_{s} {\dot{ϕ}}_{D}^{2} ( {l}_{S} {ϕ}_{s r} + {l}_{A} cos {ϕ}_{A 0} )$

Bezeichnungen:
- *m*_{*L*}: Lastmasse
- *l*_{*s*}: Seillänge
- *m*_{*A*}: Masse des Auslegers
- *J*_{*AY*}: Massenträgheitsmoment bezüglich Schwerpunkt bei Drehung um horizontale Achse inkl. Antriebsstrang
- *l*_{*A*}: Länge des Auslegers
- *S*_{*A*}: Schwerpunktsabstand des Auslegers
- *b*_{*A*}: viskose Dämpfung
- *M*_{*MA*}: Antriebsmoment
- *M*_{*RA*}: Reibmoment

Die erste Gleichung von (4) beschreibt im wesentlichen die Bewegungsgleichung des Auslegers mit dem antreibenden Hydraulikzylinder, wobei die Rückwirkung durch die Pendelung der Last berücksichtigt wird. Dabei ist auch der durch die Schwerkraft des Auslegers einwirkende Anteil und die viskose Reibung im Antrieb berücksichtigt. Die zweite Gleichung von (4) ist die Bewegungsgleichung, welche die Lastpendelung *ϕ*_{*Sr*} beschreibt, wobei die Anregung der Schwingung durch das Aufrichten bzw. Neigen des Auslegers über die Winkelbeschleunigung des Auslegers oder eine äußere Störung, ausgedrückt durch Anfangsbedingungen für diese Differentialgleichungen, verursacht wird. Über den Term auf der rechten Seite der Differentialgleichung wird der Einfluß der Zentripetalkraft auf die Last bei Drehung der Last mit dem Drehwerk beschrieben. Dadurch wird ein für einen Drehkran typisches Problem beschrieben, da damit eine Kopplung zwischen Drehwerk und Wippwerk besteht. Anschaulich kann man dieses Problem dadurch beschreiben, daß eine Drehwerksbewegung mit quadratischer Drehgeschwindigkeitsabhängigkeit auch einen Winkelausschlag in radialer Richtung hervorruft. Wenn bahngenaues Fahren der Last erreicht werden soll, muß diesem Problem Rechnung getragen werden. Zunächst wird dieser Effekt zu 0 gesetzt. Nachdem die Komponenten des Achsreglers erläutert wurden, wird der Punkt der Kopplung zwischen Dreh- und Wippwerk nochmals aufgegriffen und Lösungsmöglichkeiten aufgezeigt.

Der hydraulische Antrieb wird durch die folgenden Gleichungen beschrieben. $\begin{matrix}{M}_{M A} = {F}_{Zyl} {d}_{b} cos {ϕ}_{p} ( {ϕ}_{A} ) \\ {F}_{Z y l} = {p}_{Zyl} {A}_{Zyl} \\ {\dot{p}}_{Zyl} = \frac{2}{β {V}_{Zyl}} ( {Q}_{F A} - {A}_{Zyl} {\dot{z}}_{Zyl} ( {ϕ}_{A} , {\dot{ϕ}}_{A} ) ) \\ {Q}_{F A} = {K}_{P A} {u}_{S t A}\end{matrix}$

*F*_{*Zyl*} ist die Kraft des Hydraulikzylinders auf die Kolbenstange, *p*_{*Zyl*} ist der Druck im Zylinder (je nach Bewegungsrichtung kolben- oder ringseitig), *A*_{*Zyl*} ist die Querschnittsfläche des Zylinders (je nach Bewegungsrichtung kolben- oder ringseitig), β ist die Ölkompressibilität, *V*_{*Zyl*} ist das Zylindervolumen, *Q*_{*FA*} ist der Förderstrom im Hydraulikkreis für das Wippwerk und *K*_{*PA*} ist die Proportionalitätskonstante, die den Zusammenhang zwischen Förderstrom und Ansteuerspannung des Proportionalventils angibt. Dynamische Effekte der unterlagerten Förderstromregelung werden vernachlässigt. Bei der Ölkompression im Zylinder wird als relevantes Zylindervolumen die Hälfte des Gesamtvolumens des Hydraulikzylinders angenommen. *z*_{*Zyl*}*,ż*_{*Zyl*} sind die Position bzw. die Geschwindigkeit der Zylinderstange. Diese sind ebenso wie die geometrischen Parameter *d*_{b} und *ϕ*_{*p*} von der Aufrichtkinematik abhängig.

In Fig. 11 ist die Aufrichtkinematik des Wippwerks dargestellt. Beispielhaft ist der Hydraulikzylinder am unteren Ende des Kranturms verankert. Aus Konstruktionsdaten kann der Abstand *d*_{*a*} zwischen diesem Punkt und dem Drehpunkt des Auslegers entnommen werden. Die Kolbenstange des Hydraulikzylinders ist am Ausleger im Abstand *d*_{*b*} befestigt. *ϕ*_{*0*} ist ebenfalls aus Konstruktionsdaten bekannt. Daraus läßt sich der folgende Zusammenhang zwischen Aufrichtwinkel *ϕ*_{*A*} und Hydraulikzylinderposition *z*_{*Zyl*} herleiten. ${z}_{Zyl} = \sqrt{{d}_{a}^{2} + {d}_{b}^{2} - 2 {d}_{b} {d}_{a} cos ( {ϕ}_{A} + {ϕ}_{0} )}$

Da nur der Aufrichtwinkel *ϕ*_{*A*} Meßgröße ist, ist die umgekehrte Relation von (48) sowie die Abhängigkeit zwischen Kolbenstangengeschwindigkeit *ż*_{*Zyl*} und Aufrichtgeschwindigkeit *ϕ̇*_{*A*} ebenfalls von Interesse. ${ϕ}_{A} = arccos ( \frac{{d}_{a}^{2} + {d}_{b}^{2} - {z}_{Zyl}^{2}}{2 {d}_{a} {d}_{b}} ) - {ϕ}_{0}$ ${\dot{ϕ}}_{A} = \frac{\partial {ϕ}_{A}}{\partial {z}_{Zyl}} {\dot{z}}_{Zyl} = \frac{\sqrt{{d}_{a}^{2} + {d}_{b}^{2} - 2 {d}_{b} {d}_{a} cos ( {ϕ}_{A} + {ϕ}_{0} )}}{{d}_{b} {d}_{a} sin ( {ϕ}_{A} + {ϕ}_{0} )} {\dot{z}}_{Zyl}$

Für die Berechnung des wirksamen Momentes auf den Ausleger ist außerdem die Berechnung des Projektionswinkels *ϕ*_{*p*} erforderlich. $cos {ϕ}_{p} = \frac{{d}_{a} sin ( {ϕ}_{A} + {ϕ}_{0} )}{\sqrt{{d}_{a}^{2} + {d}_{b}^{2} - 2 {d}_{b} {d}_{a} cos ( {ϕ}_{A} + {ϕ}_{0} )}} = \frac{{h}_{1}}{{h}_{2}}$

Für eine kompakte Notation sind in Gl. 51 die Hilfsvariablen h₁ und h₂ eingeführt. Damit kann das in den Gl. 46-51 beschriebene dynamische Modell des Wippwerks nun in die Zustandsraumdarstellung (siehe auch O. Föllinger: Regelungstechnik, 7. Aufl., Hüthig Verlag, Heidelberg, 1992) transformiert werden. Da Linearität vorausgesetzt wird, wird zunächst der Zentripetalkraftkopplungsterm mit dem Drehwerk aufgrund der Drehgeschwindigkeit *ϕ̇*_{*D*} vernachlässigt. Außerdem werden die Anteile aus Gleichung 46, die durch die Gravitation begründet sind, null gesetzt. Es ergibt sich die folgende Zustandsraumdarstellung des Systems.

Zustandsraumdarstellung: $\begin{matrix}{\dot{{x}_{‾}}}_{A} = {{A}_{‾}}_{A} {{x}_{‾}}_{A} + {{B}_{‾}}_{A} {{u}_{‾}}_{A} \\ {{y}_{‾}}_{A} = {{C}_{‾}}_{A} {{x}_{‾}}_{A}\end{matrix}$
mit:

Zustandsvektor: ${{x}_{‾}}_{A} = [ \begin{matrix}{ϕ}_{A} \\ {\dot{ϕ}}_{A} \\ {ϕ}_{S r} \\ {\dot{ϕ}}_{S r}\end{matrix} ]$

Steuergröße: ${u}_{A} = {u}_{S t A}$

Ausgangsgröße: ${y}_{A} = {r}_{L A}$

Systemmatrix: ${{A}_{‾}}_{A} = [ \begin{matrix}0 & 1 & 0 & 0 \\ 0 & - \frac{f c}{a f - {b}^{2}} & \frac{b {g}_{g}}{a f - {b}^{2}} & 0 \\ 0 & 0 & 0 & 1 \\ 0 & \frac{b c}{a f - {b}^{2}} & - \frac{a {g}_{g}}{a f - {b}^{2}} & 0\end{matrix} ]$ $a = {J}_{A Y} + {m}_{A} {S}_{A}^{2} + {m}_{L} {l}_{A}^{2} sin {( {ϕ}_{A} )}^{2}$ $b = {m}_{L} {l}_{A} sin ( {ϕ}_{A} ) {l}_{S}$ $c = {b}_{A} + \frac{{A}_{zyl}^{2} {d}_{b}^{2} {h}_{1}^{2}}{β {V}_{zyl} {h}_{2}^{2}}$ $e = \frac{{K}_{P A} {A}_{zyl} {d}_{b} {h}_{1}}{β {V}_{zyl} {h}_{2}}$$f = {m}_{L} {l}_{S}^{2}$ ${g}_{g} = {m}_{L} g {l}_{S}$
wobei: $\begin{matrix}{h}_{1} = \sqrt{{d}_{a}^{2} + {d}_{b}^{2} - 2 {d}_{b} {d}_{a} cos ( {ϕ}_{A} + {ϕ}_{0} )} \\ {h}_{2} = {d}_{a} sin ( {ϕ}_{A} + {ϕ}_{0} )\end{matrix}$

Steuervektor. ${{B}_{‾}}_{A} = [ \begin{matrix}0 \\ \frac{f e}{a f - {b}^{2}} \\ 0 \\ \frac{b e}{a f - {b}^{2}}\end{matrix} ]$

Ausgangsvektor: ${{C}_{‾}}_{A} = [ \begin{matrix}- {l}_{A} sin ( {ϕ}_{A 0} ) & 0 & {l}_{S} & 0\end{matrix} ]$

Das dynamische Modell des Wippwerks wird als parameterveränderliches System bezüglich der Seillänge *l*_{*s*} und der trigonometrischen Funktionsanteile des Auslegerwinkels *ϕ*_{*A*} sowie der Lastmasse *m*_{*L*} aufgefaßt Die Gleichungen (52) bis (58) sind Grundlage für den nun beschriebenen Entwurf der Vorsteuerung 91, des Zustandsreglers 93 und des Störbeobachters 97.

Eingangsgrößen des Vorsteuerungsblocks 91 sind die Soll-Position *r*_{*LA*}, die Soll-Geschwindigkeit *ṙ*_{*LA*} *,* die Sollbeschleunigung *r̈*_{*LA*} *,* der Soll-Ruck und die Ableitung des Soll-Rucks ${r}_{L A}^{( I V )} .$ Der Führungsgrößenvektor W_{*A*} ist damit analog zu (13)${{w}_{‾}}_{A} = [ \begin{matrix}{r}_{LAref} \\ {\dot{r}}_{LAref} \\ {{r}^{¨}}_{LAref} \\ {{r}^{⃛}}_{LAref} \\ {r}_{LAref}^{( I V )}\end{matrix} ]$

Im Vorsteuerungsblock 91 werden die Komponenten von *W*_{*A*} mit den Vorsteuerungsverstärkungen *K*_{*VA0*} bis *K*_{*VA4*} gewichtet und deren Summe auf den Stelleingang gegeben. Im Falle, daß der Achsregler für die Aufrichtachse keinen Zustandsreglerblock 93 umfaßt, ist dann die Größe *U*_{*Avorst*} aus dem Vorsteuerungsblock gleich der Referenzansteuerspannung *U*_{*Aref*}, die nach Kompensation der Hydraulik-Nichtlinearität als Ansteuerspannung *U*_{*StA*} auf das Proportionalventil gegeben wird. Die Zustandsraumdarstellung (52) erweitert sich dadurch analog zu (14) zu $\begin{matrix}{\dot{{x}_{‾}}}_{A} = {{A}_{‾}}_{A} {{x}_{‾}}_{A} + {{B}_{‾}}_{A} {{S}_{‾}}_{A} {{w}_{‾}}_{A} \\ {{y}_{‾}}_{A} = {{C}_{‾}}_{A} {{x}_{‾}}_{A}\end{matrix}$
mit der Vorsteuerungsmatrix ${{S}_{‾}}_{A} = [ \begin{matrix}{K}_{V A 0} & {K}_{V A 1} & {K}_{V A 2} & {K}_{V A 3} & {K}_{V A 4}\end{matrix} ] .$

Wird die Matrizengleichung (60) ausgewertet, so kann sie als algebraische Gleichung für den Vorsteuerungsblock geschrieben werden, wobei *u*_{*Avorst*} die unkorrigierte Sollansteuerspannung für das Proportionalventil basierend auf dem idealisierten Modell ist. ${u}_{Avorst} = {K}_{VA 0} {r}_{LAref} + {K}_{VA 1} {\dot{r}}_{LAref} + {K}_{VA 2} {{r}^{¨}}_{LAref} + {K}_{VA 3} {{r}^{⃛}}_{LAref} + {K}_{VA 4} {r}_{LAref}^{( I V )}$

Die *K*_{*VA0*} bis *K*_{*VA4*} sind die Vorsteuerungsverstärkungen, die in Abhängigkeit des aktuellen Aufrichtwinkels *ϕ*_{*A*} , der Lastmasse *m*_{*L*} und der Seillänge *l*ₛ berechnet werden, so daß die Last ohne Schwingungen bahngenau der Solltrajektorie folgt.

Die Vorsteuerungsverstärkungen *K*_{*VA0*} bis *K*_{*VA4*} werden wie folgt berechnet. Bezüglich der Regelgröße der radialen Lastposition *r*_{*LA*} läßt sich die Übertragungsfunktion ohne Vorsteuerungsblock wie folgt aus den Zustandsgleichungen (52) bis (58) gemäß dem Zusammenhang $G ( s ) = \frac{{r}_{LA} ( s )}{{u}_{Avorst} ( s )} = {{C}_{‾}}_{A} {( s {I}_{‾} - {{A}_{‾}}_{A} )}^{- 1} {{B}_{‾}}_{A}$ angeben. Damit kann mit Gl. (63) die Übertragungsfunktion zwischen Ausgang Vorsteuerungsblock und Lastposition berechnet werden. Unter Berücksichtigung des Vorsteuerungsblocks 91 in Gl. (63) erhält man eine Beziehung, die nach Ausmultiplizieren die Form $\frac{{r}_{LA}}{{r}_{LAref}} = \frac{… {b}_{2} ( {K}_{VA i} ) ⋅ {s}^{2} + {b}_{1} ( {K}_{VA i} ) ⋅ s + {b}_{0} ( {K}_{VA i} )}{… {a}_{2} ⋅ {s}^{2} + {a}_{1} ⋅ s + {a}_{0}} .$ hat. Zur Berechnung der Verstärkungen *K*_{*VAi*} *(K*_{*VA0*} bis *K*_{*VA4*}*)* sind lediglich die Koeffizienten *b*_{*4*} bis *b*_{*0*} und *a*_{*4*} bis *a*_{*0*} von Interesse. Ideales Systemverhalten bezüglich Position, der Geschwindigkeit, der Beschleunigung, des Ruckes und der Ableitung des Ruckes ergibt sich genau dann, wenn die Übertragungsfunktion des Gesamtsystems aus Vorsteuerung und Übertragungsfunktion des Wippwerks den Bedingungen nach Gl. (21) für die Koeffizienten b_{*i*} und *a*_{*i*} genügt.

Daraus ergibt sich wiederum ein lineares Gleichungssystem, das in analytischer Form nach den gesuchten Vorsteuerungsverstärkungen *K*_{*VA0*} bis *K*_{*VA4*} aufgelöst werden kann.

Für den Fall des Modells nach Gl. 52 bis 58 ergibt sich analog zum Rechenweg beim Drehwerk (Gl. 18-23) dann für die Vorsteuerungsverstärkungen${K}_{VA 0} = 0$ ${K}_{VA 1} = \frac{- c}{e {l}_{A} sin ( {ϕ}_{A 0} )}$ ${K}_{VA 2} = - \frac{a {g}_{g} ( a f - {b}^{2} )}{e {l}_{A} sin {ϕ}_{A 0} ( f a {g}_{g} - {b}^{2} g )}$ ${K}_{VA 3} = \frac{- b ( {l}_{S} {b}^{2} c - {l}_{S} a f c )}{( e {l}_{A}^{2} sin {( {ϕ}_{A 0} )}^{2} ( f a {g}_{g} - {b}^{2} g ) )}$ ${K}_{VA 4} = \frac{b ( {a}^{2} {f}^{2} {l}_{A} sin ( {ϕ}_{A} ) b g - {l}_{S} {a}^{3} {f}^{2} {g}_{g} - {l}_{S} {b}^{4} a {g}_{g} + 2 {l}_{S} {b}^{2} {a}^{2} f {g}_{g} - 2 a f {b}^{3} {l}_{A} sin ( {ϕ}_{A} ) g + {b}^{5} {l}_{A} sin ( {ϕ}_{A} ) g )}{e {l}_{A}^{2} sin {( {ϕ}_{A} )}^{2} ( - 2 f a {g}_{g} {b}^{2} g + {b}^{4} {g}^{2} + {f}^{2} {a}^{2} {g}_{g}^{2} )}$

Wie schon beim Drehwerk gezeigt, hat dies zum Vorteil, daß die Vorsteuerungsver stärkungen in Abhängigkeit von den Modellparametern vorliegen. Im Falle von Modell nach Gl. 52 bis 58 sind die Systemparameter *J*_{*AY*}*, m*_{*A*} *, S*_{*A*} , *I*_{*A*} *, m*_{*L*} *, trigonometri*sche Terme von *ϕ*_{*A*}*, l*_{*s*} *, b*_{*A*}*, K*_{*PA*}*, A*_{*Zyl*}*, V*_{*Zyl*}*, β, d*_{*b*}*, d*_{*a*}*.*

Damit kann die Veränderung von Modellparametern wie des Aufrichtwinkels ϕ_{*A*} , der Lastmasse *m*_{*L*} und der Seillänge *l*_{*s*} sofort in der Veränderung der Vorsteuerungsverstärkungen berücksichtigt werden. So können diese in Abhängigkeit von den Meßwerten stets nachgeführt werden. Das heißt, wird mit dem Hubwerk eine andere Seillänge *l*ₛ angefahren, so verändern sich dadurch automatisch die Vorsteuerungsverstärkungen, so daß resultierend stets das pendeldämpfende Verhalten der Vorsteuerung beim Verfahren der Last erhalten bleibt.

Die Parameter *J*_{*AY*}*, m*_{*A*}*, s*_{*A*}*, l*_{*A*}*, K*_{*PA*}*, A*_{*Zyl*}*, V*_{*Zyl*}*, β, d*_{*b*} und *d*_{*a*} stehen aus dem Datenblatt der technischen Daten zur Verfügung. Grundsätzlich als veränderliche Systemparameter werden die Parameter /_{*S*}, *m*_{*L*} und *ϕ*_{*A*} aus Sensordaten ermittelt. Der Dämpfungsparameter *b*_{*A*} wird aus Frequenzgangmessungen bestimmt. Mit dem Vorsteuerungsblock ist es nun möglich das Wippwerk des Krans so anzusteuern, daß unter den idealisierten Bedingungen des dynamischen Modells nach Gl. 52 bis 58 keine Schwingungen der Last beim Verfahren des Wippwerks auftreten und die Last der vom Bahnplanungsmodul generierten Bahn bahngenau folgt. Das dynamische Modell ist jedoch nur eine abstrahierte Wiedergabe der realen dynamischen Verhältnisse. Zudem können auf den Kran von außen Störungen (z.B. Windangriff o.ä.) wirken.

Deshalb wird der Vorsteuerungsblock 91 von einem Zustandsregler 93 unterstützt. Im Zustandsregler wird mindestens eine der Meßgrößen *ϕ*_{*A*}*,ϕ̇*_{*A*}*,ϕ*_{*Sr*}*,ϕ̇*_{*Sr*} mit einer Reglerverstärkung gewichtet und auf den Stelleingang zurückgeführt. Dort wird die Differenz zwischen dem Ausgangswert des Vorsteuerungsblocks 91 und dem Ausgangswert des Zustandsreglerblocks 93 gebildet. Ist der Zustandsreglerblock vorhanden, muß dieser bei der Berechnung der Vorsteuerungsverstärkungen berücksichtigt werden.

Durch die Rückführung verändert sich Gl. (60) zu $\begin{matrix}{\dot{{x}_{‾}}}_{A} = ( {{A}_{‾}}_{A} - {{B}_{‾}}_{A} {{K}_{‾}}_{A} ) {{x}_{‾}}_{A} + {{B}_{‾}}_{A} {{S}_{‾}}_{A} {{w}_{‾}}_{A} \\ {{y}_{‾}}_{A} = {{C}_{‾}}_{A} {{x}_{‾}}_{A}\end{matrix}$

*K*_{*A*} ist die Matrix der Reglerverstärkungen des Zustandsreglers des Wippwerks analog zur Reglermatrix K_{D} beim Drehwerk. Analog zum Rechenweg beim Drehwerk von Gl. 25 bis 28 verändert sich die beschreibende Übertragungsfunktion zu ${G}_{AR} ( s ) = \frac{{r}_{LA} ( s )}{{u}_{Avorst} ( s )} = {{C}_{‾}}_{A} {( s {I}_{‾} - {{A}_{‾}}_{A} + {{B}_{‾}}_{A} {{K}_{‾}}_{A} )}^{- 1} {{B}_{‾}}_{A}$

Im Falle der Aufrichtachse können beispielweise die Größen *ϕ*_{*A*},*ϕ̇*_{*A*},*ϕ*_{*SR*}*,ϕ̇*_{*Sr*} zurückgeführt werden. Die korrespondierenden Regierverstärkungen von *K*_{*A*} sind hierzu *k*_{*1A*}*, k*_{*2A*}*, k*_{*3A*}*, k*_{*4A*}. Nach Berücksichtigung der Vorsteuerung 91 in Gl. 68 können die Vorsteuerungsverstärkungen *K*_{*VAi*} *(K*_{*VA0*} bis *K*_{*VA4*}*)* nach der Bedingung von Gl. 21 berechnet werden.

Dies führt wieder auf ein lineares Gleichungssystem analog zu Gl. 22, welches in analytischer Form nach den gesuchten Vorsteuerungsverstärkungen *K*_{*VA0*} bis *K*_{*VA4*} aufgelöst werden kann. Es sei jedoch angemerkt, daß die Koeffizienten *b*_{*i*} und *a*_{*i*} neben den gesuchten Vorsteuerungsverstärkungen *K*_{*VA0*} bis *K*_{*VA4*} nun auch von den bekannten Reglerverstärkungen *k*_{*1A*}*, k*_{*2A*}*, k*_{*3A*}*, k*_{*4A*} des Zustandsreglers abhängig sind.

Für die Vorsteuerungsverstärkungen *K*_{*vA0*} bis *K*_{*VA4*} des Vorsteuerungsblocks 91 erhält man unter Berücksichtigung des Zustandsreglerblocks 93 analog zu Gl. 28 bei der Drehachse: ${K}_{VA 0} = \frac{{k}_{1 A}}{{l}_{A} sin ( {ϕ}_{A 0} )} ⋅ ( - 1 )$ ${K}_{VA 1} = \frac{c + e {k}_{2 A}}{e {l}_{A} sin ( {ϕ}_{A 0} )} ⋅ ( - 1 )$ ${K}_{VA 2} = \frac{- ( a f b e {k}_{3 A} {l}_{A} sin ( {ϕ}_{A} ) - {b}^{2} a {g}_{g} {l}_{A} sin ( {ϕ}_{A} ) - {b}^{3} e {k}_{3 A} {l}_{A} sin ( {ϕ}_{A} ) + {a}^{2} f {g}_{g} {l}_{A} sin ( {ϕ}_{A} ) - e {l}_{S} {b}^{3} {k}_{1 A} + e {l}_{S} b a f {k}_{1 A} )}{( e {l}_{A}^{2} sin {( {ϕ}_{A 0} )}^{2} ( f a {g}_{g} - {b}^{2} g ) )}$ ${K}_{VA 3} = \frac{- b ( a f e {k}_{4 A} {l}_{A} sin ( {ϕ}_{A} ) - {b}^{2} e {k}_{4 A} {l}_{A} sin ( {ϕ}_{A} ) - {l}_{S} {b}^{2} c - {l}_{S} {b}^{2} e {k}_{2 A} + {l}_{S} a f c + {l}_{S} a f e {k}_{2 A} )}{( e {l}_{A}^{2} sin {( {ϕ}_{A 0} )}^{2} ( f a {g}_{g} - {b}^{2} g ) )}$${K}_{VA 4} = \frac{\begin{matrix}- b ( {l}_{S} b {a}^{2} {f}^{2} e {k}_{3 A} {l}_{A} sin ( {ϕ}_{A} ) e {l}_{S} {k}_{1 A} - {f}^{3} {a}^{2} {l}_{A}^{2} sin {( {ϕ}_{A} )}^{2} e {k}_{3 A} + {l}_{S}^{2} b {a}^{2} {f}^{2} e {k}_{1 A} + {l}_{S} {a}^{3} {f}^{2} {g}_{g} {l}_{A} sin ( {ϕ}_{A} ) \\ - 2 {l}_{S} {b}^{3} a f e {k}_{3 A} {l}_{A} sin ( {ϕ}_{A} ) + {l}_{S} {b}^{4} a {g}_{g} {l}_{A} sin ( {ϕ}_{A} ) + {l}_{S} {b}^{5} e {k}_{3 A} {l}_{A} sin ( {ϕ}_{A} ) - 2 {l}_{S} {b}^{2} {a}^{2} f {g}_{g} {l}_{A} sin ( {ϕ}_{A} ) - 2 {l}_{S}^{2} {b}^{3} e a f e {k}_{1 A} - f {b}^{4} {l}_{A} sin ( {ϕ}_{A} ) e {l}_{S} {k}_{1 A} + 2 {f}^{2} {b}^{2} {l}_{A} sin ( {ϕ}_{A} ) e {l}_{S} {k}_{1 A} + 2 {f}^{2} {b}^{2} {l}_{A}^{2} sin {( {ϕ}_{A} )}^{2} a e {k}_{3 A} \\ - f {b}^{4} {l}_{A}^{2} sin {( {ϕ}_{A} )}^{2} e {k}_{3 A} + 2 a f {b}^{3} {l}_{A}^{2} sin {( {ϕ}_{A} )}^{2} g - {b}^{5} {l}_{A}^{2} sin {( {ϕ}_{A} )}^{2} g + {l}_{A}^{2} {b}^{5} e {k}_{1 A} - {a}^{2} {f}^{2} {l}_{A}^{2} sin {( {ϕ}_{A} )}^{2} b g\end{matrix}}{( e {l}_{A}^{3} sin {( {ϕ}_{A} )}^{3} ( - 2 f a {g}_{g} {b}^{2} g + {b}^{4} {g}^{2} + {f}^{2} {a}^{2} {g}_{g}^{2} ) )}$

Mit Gl. 69 sind nun auch die Vorsteuerungsverstärkungen bekannt, die ein schwingungsfreies und bahngenaues Verfahren der Last in Drehrichtung basierend auf dem idealisierten Modell unter Berücksichtigung des Zustandsreglerblocks 93 garantieren. Anzumerken ist, daß der Zentripetalkraftterm im Modellansatz für die Gl. 68 vernachlässigt wurde und damit auch in der Vorsteuerung nicht berücksichtigt wird. Auch hier gilt, dass bereits mit Aufschalten der ersten Ableitung der Sollfunktion sich das dynamische Verhalten verbessert und durch Aufschaltung der höheren Ableitungen schrittweise weiter verbessert werden kann. Nun sind die Zustandsreglerverstärkungen *k*_{*1A*}*, k*_{*2A*}*, k*_{*3A*}*, k*_{*4A*} zu bestimmen. Dies soll im weiteren erläutert werden.

Die Reglerrückführung 93 ist als Zustandsregler ausgeführt. Die Reglerverstärkungen berechnen sich analog zum Rechenweg von Gl. 29 bis 39 beim Drehwerk .

Die Komponenten des Zustandsvektors *x*_{*A*} werden mit den Regelverstärkungen *k*_{*iA*} der Reglermatrix *K*_{*A*} gewichtet und auf den Stelleingang der Strecke zurückgeführt.

Wie beim Drehwerk werden die Reglerverstärkungen über Koeffizientenvergleich der Polynome analog zu Gl. 35 $det ( s {I}_{‾} - {{A}_{‾}}_{A} + {{B}_{‾}}_{A} ⋅ {{K}_{‾}}_{A} ) ≡ {\prod }_{i = 1}^{n} ( s - {r}_{i} )$
bestimmt. Da das Modell des Wippwerks wie das der Drehachse die Ordnung *n*=4 hat, ergibt sich für das charakteristische Polynom p(s) des Wippwerks analog zu Gl. 30, 31, 32 beim Drehwerk $\begin{matrix}p ( s ) = {s}^{4} \\ + \frac{( a f b e {k}_{4 A} - {b}^{3} e {k}_{4 A} + {f}^{2} c a - f c {b}^{2} + {f}^{2} e {k}_{2 A} a - f e {k}_{2 A} {b}^{2} ) {s}^{3}}{{( a f - {b}^{2} )}^{2}} \\ + \frac{( - f e {k}_{1 A} {b}^{2} + a f b e {k}_{3 A} - {b}^{2} a {g}_{g} + {a}^{2} f {g}_{g} - {b}^{3} e {k}_{3 A} + {f}^{2} e {k}_{1 A} a ) {s}^{2}}{{( a f - {b}^{2} )}^{2}} \\ + \frac{( f c a {g}_{g} + f e {k}_{2 A} a {g}_{g} - c {b}^{2} g - e {k}_{2 A} {b}^{2} g ) s}{{( a f - {b}^{2} )}^{2}} + \frac{f e {k}_{1 A} a {g}_{g} - {b}^{2} e {k}_{1 A} g}{{( a f - {b}^{2} )}^{2}}\end{matrix}$

Der Koeffizientenvergleich mit dem Polvorgabepolynom nach Gl. 35 führt wieder auf ein lineares Gleichungssystem für die Regelverstärkungen *k*_{*iA*}*.*

Die Pole *r*_{*i*} des Polvorgabepolynoms werden dabei so gewählt, daß das System stabil ist, die Regelung hinreichend schnell bei guter Dämpfung arbeitet und die Stellgrößenbeschränkung bei typischen auftretenden Regelabweichungen nicht erreicht wird. Die *r*_{*i*} können vor Inbetriebnahme in Simulationen nach diesen Kriterien bestimmt werden.

Die Bestimmung der Reglerverstärkungen führt wieder analog zu Gl .36 auf analytische mathematische Ausdrücke für die Reglerverstärkungen in Abhängigkeit von den gewünschten Polen *r*_{*i*} und den Systemparametern. Wie beim Drehen kann es günstig sein, die Pollage in Abhängigkeit von Meßwerten von Lastmasse, Seillänge und Aufrichtwinkel zu variieren. Im Falle von Modell nach Gl. 52 bis 58 sind die Systemparameter *J*_{*AY*} *m*_{*A*}*, s*_{*A*}, *l*_{*A*}*, m*_{*L*}*, l*_{*s*}*, b*_{*A*}*, K*_{*PA*}*, A*_{*Zyl*}*, V*_{*Zyl*}*, β, d*_{*b*}*, d*_{*a*}*.* Wie beim Drehwerk können jetzt Parameterveränderungen des Systems, wie der Seillänge *l*_{*S*} der Lastmasse *m*_{*L*} oder des Aufrichtwinkels *ϕ*_{*A*} sofort in veränderten Reglerverstärkungen berücksichtigt werden. Dies ist für ein optimiertes Regelverhalten von entscheidender Bedeutung.

Alternativ hierzu kann ein numerischer Entwurf nach dem Entwurfsverfahren von Riccati (siehe auch O. Föllinger: Regelungstechnik, 7. Aufl., Hüthig Verlag, Heidelberg, 1992) durchgeführt werden und die Reglerverstärkungen in Look-Up-Tables in Abhängigkeit von Lastmasse, Aufrichtwinkel und Seillänge abgespeichert werden.

Wie beim Drehwerk kann die Regelung auch als Ausgangsrückführung ausgeführt werden. Dabei werden einzelne *k*_{*iA*} zu Null. Die Berechnung erfolgt dann analog zu den Gl. 37 bis 38 beim Drehwerk.

Falls eine Zustandsgröße nicht meßbar ist, kann diese aus anderen Meßgrößen in einem Beobachter rekonstruiert werden. Dabei können durch das Meßprinzip bedingte Störgrößen eliminiert werden. In Fig. 9 wird dieses Modul als Störbeobachter 97 bezeichnet. Je nach dem welches Sensorsystem für die Seilwinkelmessung eingesetzt wird, ist der Störbeobachter geeignet zu konfigurieren. Im folgenden wird wiederum die Messung mit einem Gyroskopsensor am Lasthaken durchgeführt und die Rekonstruktion des Seilwinkels und der Seilwinkelgeschwindigkeit gezeigt. Dabei tritt als zusätzliches Problem die Anregung von Nickschwingungen des Lasthakens auf, die ebenfalls durch den Beobachter oder geeignete Filtertechniken eliminiert werden müssen.

Der Gyroskopsensor mißt die Winkelgeschwindigkeit in der entsprechenden Sensitivitätsrichtung. Durch geeignete Wahl des Einbauortes am Lasthaken entspricht die Sensitivitätsrichtung der Richtung des radialen Winkels *ϕ*_{*Sr*}*.* Der Störbeobachter hat wieder die folgenden Aufgaben:
1.) Korrektur des meßprinzipbedingten Offsets auf dem Meßsignal
2.) offsetkompensierte Integration des gemessenen Winkelgeschwindigkeitssignals zum Winkelsignal
3.) Eliminierung der Oberschwingungen auf dem Meßsignal, die durch Oberschwingungen des Seiles verursacht werden.
4.) Eliminierung der Nickschwingungen durch geeignetes Störmodell

Der Offsetfehler *ϕ̇*_{*Offset*} wird wieder als abschnittsweise konstant angenommen. ${{ϕ}^{¨}}_{Offset , w} = 0$

Zur Eliminierung der Nickschwingung des Hakens wird die Resonanzfrequenz *w*_{*Nick' w*} experimentell bestimmt. Die korrespondierende Schwingungsdifferentialgleichung entspricht Gl. 39b ${{ϕ}^{¨}}_{Nick , w} = - {w}_{Nick , w}^{2} {ϕ}_{Nick , w}$

Die Zustandsraumdarstellung des Teilmodells für das Wippwerk nach Gl. 52-58 wird um das Störmodell erweitert. Im vorliegenden Fall wird ein vollständiger Beobachter hergeleitet. Die Beobachtergleichung für das modifizierte Zustandsraummodell lautet demnach: ${\hat{\dot{{x}_{‾}}}}_{A z} = ( {{A}_{‾}}_{A z} - {{H}_{‾}}_{A z} {{C}_{‾}}_{m A z} ) ⋅ {{x}_{‾}}_{A z} + {{B}_{‾}}_{A z} ⋅ {{u}_{‾}}_{A} + {{H}_{‾}}_{A z} {{y}_{‾}}_{A m}$
wobei in Ergänzung zu Gl. 52-58 die folgenden Matrizen und Vektoren eingeführt werden.

Zustandsvektor: ${{x}_{‾}}_{D z} = [ \begin{matrix}{ϕ}_{A} \\ {\dot{ϕ}}_{A} \\ {ϕ}_{S r} \\ {\dot{ϕ}}_{S r} \\ {\dot{ϕ}}_{Offset , w} \\ {ϕ}_{Nick , w} \\ {\dot{ϕ}}_{Nick , w}\end{matrix} ]$ Eingangsmatrix: ${{B}_{‾}}_{A z} = [ \begin{matrix}0 \\ \frac{f e}{a f - {b}^{2}} \\ 0 \\ \frac{b e}{a f - {b}^{2}} \\ 0 \\ 0 \\ 0\end{matrix} ]$

Systemmatrix: ${{A}_{‾}}_{A z} = [ \begin{matrix}0 & 1 & 0 & 0 & 0 & 0 & 0 \\ 0 & - \frac{f c}{a f - {b}^{2}} & - \frac{b {g}_{g}}{a f - {b}^{2}} & 0 & 0 & 0 & 0 \\ 0 & 0 & 0 & 1 & 0 & 0 & 0 \\ 0 & - \frac{b c}{a f - {b}^{2}} & - \frac{a {g}_{g}}{a f - {b}^{2}} & 0 & 1 & 0 & 0 \\ 0 & 0 & 0 & 0 & 0 & 0 & 0 \\ 0 & 0 & 0 & 0 & 0 & 0 & 1 \\ 0 & 0 & 0 & 0 & 0 & - {w}_{Nick , w}^{2} & 0\end{matrix} ]$

Störbeobachtermatrix: ${{H}_{‾}}_{A z} = [ \begin{matrix}{h}_{11 A} & {h}_{12 A} & {h}_{13 A} \\ {h}_{21 A} & {h}_{22 A} & {h}_{23 A} \\ {h}_{31 A} & {h}_{32 A} & {h}_{33 A} \\ {h}_{41 A} & {h}_{42 A} & {h}_{43 A} \\ {h}_{51 A} & {h}_{52 A} & {h}_{53 A} \\ {h}_{61 A} & {h}_{62 A} & {h}_{63 A} \\ {h}_{71 A} & {h}_{72 A} & {h}_{73 A}\end{matrix} ]$

Beobachterausgangsmatrix: ${{C}_{‾}}_{m A z} = [ \begin{matrix}1 & 0 & 0 & 0 & 0 & 0 & 0 \\ 0 & 1 & 0 & 0 & 0 & 0 & 0 \\ 0 & 0 & 0 & 1 & 1 & 0 & 1\end{matrix} ]$

Ausgangsvektor der Meßgrößen: ${{y}_{‾}}_{m A} = [ \begin{matrix}{ϕ}_{A} \\ {\dot{ϕ}}_{A} \\ {\dot{ϕ}}_{S r m}\end{matrix} ]$

Alternativ hierzu ist wiederum ein reduzierter Modellansatz wie beim Drehwerk möglich. Zudem kann eine verbesserte Offsetkompensation dadurch erreicht werden, dass in einem zweiten Beobachter der verbleibende Offset auf dem Winkelsignal *ϕ̂*_{*Sr*}*,* durch die zusätzliche Störvariable geschätzt und eliminiert wird und das dann geschätzte Winkelsignal für die Zustandsregelung verwendet wird.

Die Bestimmung der Beobachterverstärkungen *h*_{*ijD*} wird entweder durch Transformation in Beobachtungsnormalform oder über das Entwurfsverfahren nach Riccati oder Polvorgabe durchgeführt. Wesentlich ist dabei, daß im Beobachter ebenfalls veränderliche Seillänge, Aufrichtwinkel und Lastmasse durch Adaption der Beobachterdifferentialgleichung und der Beobachterverstärkungen berücksichtigt werden. Aus dem geschätzten Zustandsvektor *x̂*_{*Az*} werden die geschätzten Werte *ϕ̂*_{*Sr*}, auf den Zustandregler zurückgeführt. Damit erhält man am Ausgang des Zustandsreglerblocks 93 bei Rückführung von *ϕ*_{*A*}*,ϕ̇*_{*A*}*ϕ̂*_{*Sr*}*,* bzw. im Falle des zweistufigen Beobachters (siehe auch Fig. 7a) dann ${u}_{Arück} = {k}_{1 A} {ϕ}_{A} + {k}_{2 A} {\dot{ϕ}}_{A} + {k}_{3 A} {\hat{ϕ}}_{S r} + {k}_{4 A} {\dot{\hat{ϕ}}}_{S r}$

Die Sollansteuerspannung des Proportionalventils für die Wippachse ist unter Berücksichtigung der Vorsteuerung 91 analog zu Gl. 40 dann ${u}_{Aref} = {u}_{Avorst} - {u}_{Arück}$

Wie beim Drehwerk können optional Nichtlinearitäten der Hydraulik im Block 95 der Hydraulikkompensation kompensiert werden, so daß sich resultierend ein lineares Systemverhalten bezüglich des Systemeingangs ergibt. Beim Wippwerk können neben dem Ventiltotgang und der Hysterese Korrekturfaktoren für die Ansteuerspannung des Aufrichtwinkels *ϕ*_{*A*}, sowie für den Verstärkungsfaktor *K*_{*PA*} und den relevanten Zylinderdurchmesser *A*_{*Zyl*} vorgesehen werden. Damit kann eine richtungsabhängige Strukturumschaltung des Achsreglers vermieden werden.

Zur Berechnung der notwendigen Kompensationsfunktion wird experimentell die statische Kennlinie zwischen Ansteuerspannung *U*_{*StD*} des Proportionalventils und dem resultierenden Förderstrom *Q*_{*FD*} aufgenommen. Die Kennlinie kann durch eine mathematische Funktion beschrieben werden. ${Q}_{F A} = f ( {u}_{S t A} )$

Bezüglich des Systemeingangs wird nun Linearität gefordert. D.h. das Proportionalventil und der Block der Hydraulikkompensation sollen gemäß Gl. 47 zusammengefaßt folgendes Übertragungsverhalten haben. ${Q}_{F A} = {K}_{P A} {u}_{S t A}$

Hat der Kompensationsblock 95 die statische Kennlinie ${u}_{S t A} = h ( {u}_{Aref} )$ so ist Bedingung (76) genau dann erfüllt, wenn als statische Kompensationskennlinie $h ( {u}_{Aref} ) = {f}^{- 1} ( {K}_{P A} {u}_{Aref} )$
gewählt wird.

Damit sind die einzelnen Kompenenten des Achsreglers für das Wippwerk erläutert. Resultierend erfüllt die Kombination aus Bahnplanungsmodul und Achsregler Wippwerk die Anforderung einer schwingungsfreien und bahngenauen Bewegung der Last beim Aufrichten und Neigen des Auslegers.

Unberücksichtigt blieb bisher, daß bei Betätigung des Drehwerks durch die Zentripetalkräfte die Last (wie bei einem Kettenkarussell) in radialer Richtung ausgelenkt wird. Bei schnellem Abbremsen und Beschleunigen ruft dieser Effekt sphärische Pendelbewegungen der Last hervor. In den Differentialgleichungen Gl. 4 und 46 wird dies durch die Terme in Abhängigkeit von ${\dot{ϕ}}_{D}^{2}$ ausgedrückt. Die entstehenden Pendelbewegungen werden durch die Zustandsregler von Drehwerk und Wippwerk gedämpft. Eine Verbesserung der Bahngenauigkeit und Kompensation der Schwingungsneigung bezüglich der radialen Schwingungen beim Drehen kann durch eine geeignete Vorsteuerung in einem Block zur Kompensation der Zentripetalkräfte erreicht werden. Hierzu wird bei einer Drehbewegung das Wippwerk mit einer Ausgleichsbewegung beaufschlagt, die den Zentripetaleffekt kompensiert.

In Fig. 12 Ist dieser Effekt dargestellt. Bei alleiniger Drehung der Last verursacht die Zentripetalkraft ${F}_{z} = {m}_{L} ⋅ {r}_{L A} {\dot{ϕ}}_{D}^{2}$
eine Auslenkung des Pendels um den Winkel *ϕ*_{*Sr*}*.* Die Gleichgewichtsbedingung für das Kräftegleichgewicht in diesem Fall lautet: ${m}_{L} ⋅ ( {r}_{L A} + Δ {r}_{L A} ) {\dot{ϕ}}_{D}^{2} = {m}_{L} ⋅ g ⋅ tan {ϕ}_{s r}$

Die daraus resultierende Bahnabweichung in radialer Richtung *Δr*_{*LA*} und in Richtung der Hubwerksbewegung Δz läßt sich dann in Abhängigkeit vom radialen Seilwinkel *ϕ*_{*Sr*} beschreiben durch $Δ {r}_{L A} = {l}_{s} ⋅ sin {ϕ}_{s r}$ $Δ z = {l}_{s} ⋅ ( 1 - cos {ϕ}_{s r} ) .$

Das Modul 150 zur Kompensation der Zentripetalkraft (Fig. 3) hat nun die Aufgabe, durch eine gleichzeitige Ausgleichsbewegung von Wippwerk und Hubwerk diese Abweichung in Abhängigkeit der Drehbewegung auszugleichen. Anstatt der tatsächlichen Drehgeschwindigkeit des Turmes *ϕ̇*_{*D*} wird dabei die im Bahnplanungsmodul generierte Solldrehgeschwindigkeit der Last *ϕ̇*_{*Dref*} verwendet. Je nach Eingang für die Führungsgröße wird nun die einzustellende Sollposition in radialer Richtung oder die anzufahrende Winkelposition des Auslegers aus den Gleichungen (78 a-c) berechnet, so daß der ursprüngliche Radius von der Lastposition abgefahren wird. Über den Wippwinkel *ϕ*_{*A1*} wird der resultierende Drehradius der Last von ${R}_{1} = cos {ϕ}_{A 1} ⋅ {l}_{A}$
eingestellt. Obige Gleichungen werden um *ϕ*_{*Sr*} =0 linearisiert. Damit wird tan *ϕ*_{*Sr*} *≈* sin *ϕ*_{*Sr*} ≈ *ϕ*_{*Sr*}*.* Die sich dann ergebende radiale Abweichung ist $\frac{{R}_{1} {\dot{ϕ}}_{Dref}^{2}}{g} ⋅ {l}_{s} = Δ {r}_{L A}$

Der von der Last eingehaltene Drehradius ist dann: ${R}_{ges} = {R}_{1} [ 1 + \frac{{\dot{ϕ}}_{Dref}^{2}}{g} ⋅ {l}_{s} ]$

Jetzt wird die Forderung gestellt, es soll ein Radius *r*_{*LAkomp*} vorgegeben werden, so daß unter Berücksichtigung der Zentripetalabweichung *r*_{*LA*} eingehalten wird.. ${r}_{LAkomp} = \frac{1}{1 + \frac{{\dot{ϕ}}_{Dref}^{2}}{g} ⋅ {l}_{s}} {r}_{L A}$

Wird als Führungsgrößeneingang für das Wippwerk die Winkelposition verwendet, so ist wegen Gl. 78e $cos {ϕ}_{Akomp} = \frac{1}{1 + \frac{{ϕ}_{Dref}^{2}}{g} ⋅ {l}_{s}} cos {ϕ}_{Aref}$

Um die Hubhöhe der Last konstant zu halten, kann optional die Anhebung der Last durch den Zentripetalkrafteffekt durch synchrone Ansteuerung des Hubwerks ausgeglichen werden. Mit Gl. (78d) erhält man hierzu aus der Gleichgewichtsbedingung $Δ z = {l}_{s} ⋅ ( 1 - cos ( arctan ( \frac{R {\dot{ϕ}}_{D}^{2}}{g} ) ) )$

Die aus der Berechnung von(78i) und (78j) folgenden Werte zur Kompensation der Zentripetalkraft werden zusätzlich auf die Führungsgrößeneingänge der Achsregler geschaltet.

Zusätzlich muß eine dann zulässige Seilaustenkung für ϕ_{*Sr*} eingeführt werden. Durch das Hochziehen des Auslegers überstreicht die Last genau dann den Sollradius *r*_{*LAref,*} wenn der Ausleger auf einen Sollradius von *r*_{*LArefkomp*} eingestellt wird und gleichzeitig eine Seilanlenkung von ${ϕ}_{Srzul} = \frac{{\dot{ϕ}}_{Dref}^{2} ⋅ {r}_{LArefkomp}}{g - {l}_{S} {\dot{ϕ}}_{D}^{2}}$ zugelassen wird. Damit die beabsichtigte Seilaustenkung von der unterlagerten Regelung nicht ausgeglichen wird, wird diese mit *k*_{*3A*} gewichtet mit auf den Stelleingang gegeben.

Die obigen Beziehungen basieren auf einer Stationäritätsbetrachtung, die im Falle niedriger Beschleunigung beim Drehen anwendbar ist. Sollten sehr hohen Beschleunigungen beim Drehen auftreten, wird für die versteuernde Kompensation ein dynamischer Modellansatz gewählt.

Die Pendelbewegung der Last lässt sich unter Berücksichtigung der Zentrifugalkraft durch folgende Differentialgleichung beschreiben, wobei der Einfluss auf die Pendelbewegung durch *ϕ̈*_{*A*} bewusst hier nicht berücksichtigt wurde, weil man ausschließlich auf die alleinige Wirkung der Zentrifugalkraft abzielt. ${m}_{L} {l}_{s}^{2} ⋅ {{ϕ}^{¨}}_{S r z} = {F}_{Z} ⋅ {l}_{S} ⋅ cos {ϕ}_{S r z} - m g ⋅ {l}_{S} ⋅ sin {ϕ}_{S r z}$

Mit ${F}_{Z} = ( sin {ϕ}_{S r z} {l}_{S} + {l}_{A} cos {ϕ}_{A} ) {m}_{L} ⋅ {\dot{ϕ}}_{D}^{2}$
erhält man ${{ϕ}^{¨}}_{S r z} = ( sin {ϕ}_{S r z} + \frac{{l}_{A}}{{l}_{S}} cos {ϕ}_{A} ) {\dot{ϕ}}_{D}^{2} ⋅ cos {ϕ}_{S r z} - \frac{g}{{l}_{S}} sin {ϕ}_{S r z}$
*ϕ*_{*Srz*} ist der durch die Zentrifugalkraft bedingte Seilwinkel. Nach Linearisierung um *ϕ*_{*Srz*} *= 0* und Vernachlässigung des Terms ${ϕ}_{S r} ⋅ {\dot{ϕ}}_{D}^{2}$ gegenüber $\frac{{l}_{A}}{{l}_{S}} cos {ϕ}_{A} ⋅ {\dot{ϕ}}_{D}^{2}$ erhält man ${{ϕ}^{¨}}_{S r z} = \frac{{l}_{A}}{{l}_{S}} cos {ϕ}_{A} {\dot{ϕ}}_{D}^{2} - \frac{g}{{l}_{S}} {ϕ}_{S r z}$ Gl. 78jd ist eine Differentialgleichung für eine ungedämpfte Schwingung, die durch außen über $\frac{{l}_{A}}{{l}_{S}} cos {ϕ}_{A} ⋅ {\dot{ϕ}}_{D}^{2}$ angeregt wird. Diese hat die Eigenfrequenz $\sqrt{\frac{g}{{l}_{S}}} .$ Für die Radiuskompensation ist man nur an dem Trend der Abweichung interessiert, da die Schwingung von dem unterlagerten Wippwerksregler gedämpft wird. Der Wippwerksregler ist so eingestellt, dass er mit einem Dämpfungskoeffizient *d*_{*R*} in der obigen Differentialgleichung gleichgesetzt werden kann. Dieser wird in Gl. 78jd eingefügt. Ergebnis ist die folgende Übertragungsfunktion im Frequenzbereich: ${ϕ}_{S r z} ( s ) \frac{\frac{{l}_{A}}{{l}_{S}} cos {ϕ}_{A}}{{s}^{2} + 2 \sqrt{\frac{g}{{l}_{S}}} ⋅ {d}_{R} ⋅ s + \frac{g}{{l}_{S}}} {\dot{ϕ}}_{D}^{2} ( s )$
oder ${{ϕ}^{¨}}_{S r z} = - \frac{g}{{l}_{S}} {ϕ}_{S r z} - 2 \sqrt{\frac{g}{{l}_{S}}} ⋅ {d}_{R} ⋅ {\dot{ϕ}}_{S r z} + \frac{{l}_{A}}{{l}_{S}} cos {ϕ}_{A} ⋅ {\dot{ϕ}}_{D}^{2}$
im Zeitbereich. Diese Differentialgleichung kann nun mit der Messgröße ${\dot{ϕ}}_{D}^{2}$ oder der Sollgröße ${\dot{ϕ}}_{Dref}^{2}$ als Eingang während des Kranbetriebs mitsimuliert werden. Sie liefert die zu erwartenden Seilwinkel aufgrund der Zentrifugalkraft, wobei die Messgrößen der Seillänge *l*_{*S*} und Aufrichtwinkel *ϕ*_{*A*} stets nachgeführt werden.

Die dadurch entstehende Radiusabweichung *Δr*_{*LA*} ist dann $Δ {r}_{L A} = {l}_{S} sin {ϕ}_{S r z}$
und damit ${r}_{LAkomp} = {r}_{LAref} - {l}_{S} sin {ϕ}_{Srz} .$

Die höheren Ableitungen werden entsprechend gebildet. Der simulierte durch die Zentrifugalkraft bedingte Winkel *ϕ*_{*Srz*}, wird mit *k*_{*3A*} gewichtet kompensierend auf den Stelleingang gegeben.

Um das Problem insbesondere der Kopplung der Differentialgleichungen 4 und 46 zu behandeln, ist desweiteren das Verfahren der flachheitsbasierten Steuerung und Regelung in Modifikation auf Basis der nichtlinearen Systemgleichungen anwendbar. Die Struktur von Gl. 4 und 46 kann geschrieben werden als ${a}_{0} {{ϕ}^{¨}}_{D} + {a}_{1} {{ϕ}^{¨}}_{S t} + {a}_{2} {\dot{ϕ}}_{D} = {M}_{D}$ ${a}_{3} {{ϕ}^{¨}}_{D} + {a}_{4} {{ϕ}^{¨}}_{S t} + {a}_{5} {ϕ}_{S t} = {a}_{6} {\dot{ϕ}}_{D}^{2} {ϕ}_{S t}$ ${b}_{0} {{ϕ}^{¨}}_{A} + {b}_{1} {{ϕ}^{¨}}_{S r} + {b}_{2} {\dot{ϕ}}_{A} = {M}_{A}$ ${b}_{4} {{ϕ}^{¨}}_{A} + {b}_{5} {{ϕ}^{¨}}_{S r} + {b}_{6} {ϕ}_{S r} = {b}_{7} {\dot{ϕ}}_{D}^{2} {ϕ}_{S r}$

Nun kann Gl. 78k bzw. 78m nach *ϕ̈*_{*St*} bzw. *ϕ̈*_{*Sr*} aufgelöst werden. Damit erhält man ${{ϕ}^{¨}}_{S t} = \frac{1}{{a}_{1}} ( {M}_{D} - {a}_{0} {{ϕ}^{¨}}_{D} - {a}_{2} {\dot{ϕ}}_{D} )$ ${{ϕ}^{¨}}_{S r} = \frac{1}{{b}_{1}} ( {M}_{A} - {b}_{0} {{ϕ}^{¨}}_{A} - {b}_{2} {\dot{ϕ}}_{A} )$

In Gl. 781 bzw. 78n wird Gl. 78o bzw. 78p eingesetzt. Dann können diese Gleichungen nach dem aufzubringenden Moment umgeformt werden.${M}_{D} = \frac{{a}_{1}}{{a}_{4}} ( {a}_{6} {\dot{ϕ}}_{D}^{2} {ϕ}_{S t} - {a}_{5} {ϕ}_{S t} - {a}_{3} {{ϕ}^{¨}}_{D} ) + {a}_{0} {{ϕ}^{¨}}_{D} + {a}_{2} {\dot{ϕ}}_{D}$ ${M}_{A} = \frac{{b}_{1}}{{b}_{5}} ( {b}_{7} {\dot{ϕ}}_{A}^{2} {ϕ}_{S r} - {b}_{6} {ϕ}_{S r} - {b}_{4} {{ϕ}^{¨}}_{A} ) + {b}_{0} {{ϕ}^{¨}}_{A} + {b}_{2} {\dot{ϕ}}_{A}$

Mit Gl. 78q und 78r sind nun Zusammenhänge für die Sollmomente in Abhängigkeit zu den Zustandsgrößen gegeben. Wird nun anstatt des Drehwinkels bzw. Aufrichtwinkels der Solldrehwinkel bzw. Sollauftichtwinkel in Gl. 78q und 78r und der gemessene aktuelle Seilwinkel *ϕ*_{*St*} und *ϕ*_{*Sr*} eingesetzt so kann ein linearer Folgeregler definiert werden (siehe auch A.lsidori: Nonlinear Control Systems 2. Edition, Springer Verlag Berlin; Rothfuß R. et. al.: Flachheit: Ein neuer Zugang zur Steuerung und Regelung, Automatisierungstechnik 11/97 S. 517-525). Die Darstellung ergibt sich zu ${M}_{D} = \frac{{a}_{1}}{{a}_{4}} ( {a}_{6} {\dot{ϕ}}_{Dref}^{2} {ϕ}_{S t} - {a}_{5} {ϕ}_{S t} - {a}_{3} {v}_{1} ) + {a}_{0} {v}_{1} + {a}_{2} {\dot{ϕ}}_{Dref}$ ${M}_{A} = \frac{{b}_{1}}{{b}_{5}} ( {b}_{7} {\dot{ϕ}}_{Dref}^{2} {ϕ}_{S r} - {b}_{6} {ϕ}_{S r} - {b}_{4} {v}_{2} ) + {b}_{0} {v}_{2} + {b}_{2} {\dot{ϕ}}_{Aref}$
mit $\begin{matrix}{v}_{1} = {{ϕ}^{¨}}_{D} - {P}_{10} ( {ϕ}_{D} - {ϕ}_{Dref} ) - {P}_{11} ( {\dot{ϕ}}_{D} - {\dot{ϕ}}_{Dref} ) \\ {v}_{2} = {{ϕ}^{¨}}_{A} - {P}_{20} ( {ϕ}_{A} - {ϕ}_{Aref} ) - {P}_{21} ( {\dot{ϕ}}_{A} - {\dot{ϕ}}_{Aref} )\end{matrix}$

Die *P*_{*10*}*, P*_{*11*}*, P*_{*20*}*, P*_{*21*} sind so zu wählen, daß die Regelung mit hoher Dynamik bei ausreichender Dämpfung arbeitet.

Eine weitere Möglichkeit zur Behandlung der Nichtlinearität neben den beiden aufgezeigten Verfahren besteht in der Methode der exakten Linearisierung sowie Entkopplung des Systems. Im vorliegenden Fall gelingt dies jedoch nur unvollständig, da das System nicht die volle Differenzordnung besitzt. Dennoch kann ein Regler basierend auf diesem Verfahren angewendet werden.

Zuletzt soll nun die Struktur des Achsreglers für das Hubwerk erläutert werden. Die Struktur des Achsreglers ist in Fig. 13 dargestellt. Im Gegensatz zu den Achsreglem Drehwerk 43 und Wippwerk 45 ist der Achsregler für das Hubwerk 47, da diese Achse nur geringe Schwingungsneigung zeigt, mit einer herkömmlichen Kaskadenregelung mit einer äußeren Regelschleife für die Position und einer inneren für die Geschwindigkeit ausgestattet.

Vom Bahnplanungsmodul 39 bzw. 41 werden zur Ansteuerung des Achsregiers nur die Zeitfunktionen Sollposition des Hubwerks *l*_{*ref*} und die Sollgeschwindigkeit *i*_{*ref*} benötigt. Diese werden in einem Vorsteuerungsblock 121 derart gewichtet, daß sich ein schnell ansprechendes und hinsichtlich der Position stationär genaues Systemverhalten ergibt. Da hinter dem Vorsteuerungsblock unmittelbar der Soll-Istvergleich zwischen Führungsgröße *l*_{*ref*} und Meßgröße *l*_{*S*} erfolgt, ist Stationärität bezüglich der Position dann erfüllt, wenn die Vorsteuerungsverstärkung für die Position 1 ist. Die Vorsteuerungsverstärkung für die Sollgeschwindigkeit *i*_{*ref*} ist so zu bestimmen, daß sich subjektiv ein schnelles aber gut gedämpftes Ansprechverhalten bei der Handhebelbedienung ergibt. Der Regler 123 für die Positionsregelschleife kann als Proportionalregler (P-Regler) ausgeführt werden. Die Regelver stärkung ist nach den Kriterien Stabilität und hinreichende Dämpfung des geschlossenen Regelkreises zu bestimmen. Ausgangsgröße des Reglers 123 ist die ideale Ansteuerspannung des Proportionalventils. Wie bei den Achsregler Drehwerk 43 und Wippwerk 45 werden in einem Kompensationsblock 125 die Nichtlinearitäten der Hydraulik ausgeglichen. Die Berechnung erfolgt wie beim Drehen (Gl. 42-44). Ausgangsgröße ist die korrigierte Ansteuerspannung des Proportionalventils *u*_{*StL*}*.* Innere Regelschleife für die Geschwindigkeit ist die unterlagerte Förderstromregelung des Hydraulikkreislaufes.

Letzte Bewegungsrichtung ist das Drehen der Last am Lasthaken selbst durch das Lastschwenkwerk. Eine entsprechende Beschreibung dieser Regelung ergibt sich aus der deutschen Patentanmeldung DE 100 29 579 vom 15.06.2000, auf deren Inhalt hier ausdrücklich verwiesen wird. Die Rotation der Last wird über das zwischen einer am Seil hängenden Unterflasche und einer Lastaufnahmevorrichtung angeordnete Lastschwenkwerk vorgenommen. Dabei werden auftretende Torsionsschwingungen unterdrückt. Damit kann die in den meisten Fällen ja eben nicht rotationssymmetrische Last lagegenau aufgenommen, durch einen entsprechenden Engpass bewegt und abgesetzt werden. Selbstverständlich wird auch diese Bewegungsrichtung im Bahnplanungsmodul integriert, wie dies beispielsweise anhand der Übersicht in Fig. 3 dargestellt ist. In besonders vorteilhafter Weise kann hier die Last schon nach dem Aufnehmen während des Transportes durch die Luft in die entsprechend gewünschte Schwenkposition mittels des Lastschwenkwerkes verfahren werden, wobei hier die einzelnen Pumpen und Motoren synchron angesteuert werden. Wahlweise kann auch ein Modus für eine drehwinkelunabhängige Orientierung gewählt werden.

Zusammenfassend ergibt sich im hier dargestellten Ausführungsbeispiel ein Hafenmobilkran, dessen Bahnsteuerung ein bahngenaues Verfahren der Last mit allen Achsen erlaubt und dabei aktiv Schwingungen und Pendelbewegungen unterdrückt.

Insbesondere für den halbautomatischen Betrieb eines Kranes oder Baggers kann es im Rahmen der vorliegenden Erfindung ausreichen, wenn man nur die Positions- und Geschwindigkeitsfunktion in der Vorsteuerung aufschaltet. Dies führt zu einem subjektiv ruhigeren Verhalten. Es ist also nicht notwendig, sämtliche Werte des dynamischen Modells bis hin zur Ableitung des Ruckes abzubilden und aus diesen Steuergrößen zu erzeugen, die zur aktiven Dämpfung der Lastpendelbewegung aufzuschalten sind.

## Patentansprüche

1. Kran oder Bagger (1, 11, 5) zum Umschlagen von einer an einem Lastseil hängenden Last (3) mit einem Drehwerk (1) zum Drehen des Kranes oder Baggers, einem Wippwerk (7) zum Aufrichten bzw. Neigen eines Auslegers (5) und einem Hubwerk zum Heben bzw. Senken der an dem Seil aufgehängten Last (3), mit einer computergesteuerten Regelung (31) zur Dämpfung der Lastpendelung, die ein Bahnplanungsmodul (39), eine Zentripetalkraftkompensationseinrichtung (150) und zumindest einen Achsregler für das Drehwerk (43), einen Achsregler für das Wippwerk (45) und einen Achsregler für das Hubwerk (47) aufweist, **dadurch gekennzeichnet, dass** der Pendelwinkel und die Pendelwinkelgeschwindigkeit der Last (ϕ_{Sr}, ϕ_{St}, ϕ_{Sr}, ϕ_{St}) aus Gyroskopsignalen von mindestens einem Gyroskopen berechnet wird.

2. Lastschwenkwerk angeordnet ist und daß die Regelung zur Dämpfung der Lastpendelung zusätzlich einen Achsregler aufweist, der mit dem Bahnplanungsmodul in Verbindung steht.

3. Kran oder Bagger nach Anspruch 1 oder Anspruch 2, **dadurch gekennzeichnet, daß** im Bahnplanungsmodul zunächst die Bahn der Last im Arbeitsraum erzeugbar ist und in Form der Zeitfunktion für die Lastposition, - geschwindigkeit, -beschleunigung des Ruckes und gegebenenfalls der Ableitung des Ruckes an die jeweiligen Achsregler weiterleitbar ist.

4. Kran oder Bagger nach Anspruch 3, **dadurch gekennzeichnet, daß** jeder Achsregler eine Vorsteuerungseinheit aufweist, in der basierend auf einem dynamischen Modell auf der Grundlage von Differentialgleichungen das dynamische Verhalten des mechanischen und hydraulischen Systems des Kranes oder Baggers abbildbar ist, so daß Steuergrößen erzeugbar sind, die zur aktiven Dämpfung der Lastpendelbewegung aufschaltbar sind.

5. Kran oder Bagger nach Anspruch 4, **dadurch gekennzeichnet, daß** die Regelung zusätzlich eine Zustandsreglereinheit aufweist, in der reale Abweichungen von dem idealisierten dynamischen Modell der Vorsteuerung erfassbar sind.

6. Kran oder Bagger nach Anspruch 5, **dadurch gekennzeichnet, daß** in der Zustandsregeleinheit mindestens eine der Meßgrößen Pendelwinkel in radialer oder tangentialer Richtung (*ϕ*_{Sr} bzw. *ϕ*_{Si}), Aufrichtwinkel (*ϕ*_{A}), Drehwinkel (*ϕ*_{*D*}), Seillänge (l_{S}), Auslegerbiegung in horizontaler und vertikaler Richtung sowie deren Ableitungen und die Lastmasse zurückführbar ist.

7. Kran oder Bagger nach Anspruch 1, **dadurch gekennzeichnet, daß** die Störungen des Meßsignals des Gyroskopes im Störbeobachter geschätzt und kompensiert werden.

8. Kran oder Bagger nach einem der Ansprüche 2 bis 7, **dadurch gekennzeichnet, daß** der Achsregler für das Hubwerk eine Kaskadenregelung mit einer äußeren Regelschleife für die Position und eine innere Regelschleife für die Geschwindigkeit aufweist.

9. Kran oder Bagger nach einem der Ansprüche 1 bis 8, **dadurch gekennzeichnet, daß** im Bahnplanungsmodul die Bahn der Last für einen halbautomatischen Betrieb proportional zur Auslenkung eines Handhebels und im vollautomatischen Betrieb entsprechende Zielkoordinate erzeugbar ist.

10. Kran oder Bagger nach Anspruch 9, **dadurch gekennzeichnet, daß** das Bahnplanungsmodul für den halbautomatischen Betrieb im wesentlichen aus einem Steilheitsbegrenzer zweiter Ordnung für den Normalbetrieb und aus einem Steilheitbegrenzer zweiter Ordnung für den Schnellstop besteht.

11. Kran oder Bagger nach einem der Ansprüche 4 bis 10, **dadurch gekennzeichnet, daß** als Steuergrößen zur aktiven Dämpfung der Lastpendelbewegung nur die Positions- und Geschwindigkeitsfunktion aufschaltbar ist.

12. Kran oder Bagger nach Anspruch 11, **dadurch gekennzeichnet, daß** zusätzlich noch die Beschleunigungsfunktion und die Ruckfunktion jeweils in der Vorsteuerung aufschaltbar sind.

## Claims

1. Crane or excavator (1, 11, 5) for swinging a load (3) hanging on a load cable, having a rotating mechanism (1) for rotating the crane or excavator, a luffing mechanism (7) for elevating or depressing a jib (5), and a lifting mechanism for raising or lowering the load (3) hanging on the cable, having a computer-based control system (31) for damping the oscillations of the load, which has a path planning module (39), a centripetal force compensating device (150) and at least one axis controller (43) for the rotating mechanism, an axis controller (45) for the luffing mechanism and an axis controller (47) for the lifting mechanism, **characterized in that** the angle of oscillation and the speed of oscillation of the load (*ϕ*_{*Sr*}*,ϕ*_{*St*}*,ϕ̇*_{*Sr*},*ϕ̇*_{*St*}) is calculated from gyroscope signals from at least one gyroscope.

2. Crane or excavator according to Claim 1, **characterized in that**, in addition, a load swivelling mechanism is arranged between a bottom block of the load cable and a load-lifting means, and **in that** the control system additionally has an axis controller for damping the oscillation of the load, which is connected to the path planning module.

3. Crane or excavator according to Claim 1 or Claim 2, **characterized in that**, first of all, the path of the load in the working space can be generated in the path planning module and can be passed on to the respective axis controller in the form of a time function for the load position, speed, acceleration of the jerk and, if appropriate, the derivative of the jerk.

4. Crane or excavator according to Claim 3, **characterized in that** each axis controller has a feed-forward control unit in which, on the basis of a dynamic model based on differential equations, the dynamic behaviour of the mechanical and hydraulic system of the crane or excavator can be depicted, so that it is possible to generate control variables which can be used for the active damping of the oscillating movement of the load.

5. Crane or excavator according to Claim 4, **characterized in that** the control system additionally has a state control unit, in which real deviations from the idealized dynamic model of the feed-forward control system are registered.

6. Crane or excavator according to Claim 5, **characterized in that**, in the state control unit, at least one of the measured variables comprising the angle of swing in the radial or tangential direction (*ϕ*_{*Sr*}, or *ϕ*_{*St*})*,* angle of elevation (*ϕ*_{*A*}), angle of rotation (*ϕ*_{*D*}), cable length (lₛ), jib deflection in the horizontal and vertical direction, and also their derivatives and the mass of the load can be fed back.

7. Crane or excavator according to Claim 1, **characterized in that** the disturbances in the measured signal from the gyroscope can be estimated and compensated for in the disturbance observer.

8. Crane or excavator according to one of Claims 2 to 7, **characterized in that** the axis controller for the lifting mechanism has a cascade control system having an outer control loop for the position and an inner control loop for the speed.

9. Crane or excavator according to one of Claims 1 to 8, **characterized in that**, in the path planning module, it is possible to generate the path of the load for semi-automatic operation proportional to the deflection of a hand lever and, in fully automatic operation, corresponding target coordinates.

10. Crane or excavator according to Claim 9, **characterized in that** the path planning module for semi-automatic operation substantially comprises a elope limiter of second order for normal operation and a slope limiter of second order for a rapid stop.

11. Crane or excavator according to one of Claims 4 to 10, **characterized in that** only the position function and the speed function can be used as control variables for the active damping of the oscillating movement of the load.

12. Crane or excavator according to Claim 11, **characterized in that**, in addition, the acceleration function and the jerk function can in each case also be used in the feed-forward control.

## Revendications

1. Grue ou excavateur (1,11,5) pour transborder une charge (3) suspendue à un câble porteur, avec un dispositif de rotation (1) pour la rotation de la grue ou de l'excavateur, un mécanisme de basculement (7) pour redresser respectivement incliner une flèche (5) et un mécanisme de levage pour relever ou abaisser la charge (3) accrochée au câble, avec un réglage (31) commandé par ordinateur pour amortir le mouvement pendulaire de la charge, qui présente un module de planification de voie (34), une installation de compensation (150) de la force centripète et au moins un régulateur d'axe pour le dispositif de rotation (43), un régulateur d'axe pour le mécanisme de basculement (45) et un régulateur d'axe pour le mécanisme de levage (47), **caractérisé en ce que** l'angle pendulaire et la vitesse de l'angle pendulaire de la charge **(ϕ**_{**Sr**}**, ϕ**_{**St**}**, ϕ̇**_{**Sr**}**, ϕ̇**_{**St**}**)** sont calculés à partir de signaux de gyroscope d'au moins un gyroscope monté dans le crochet de charge.

2. Grue ou excavateur selon la revendication 1, **caractérisé en ce que** de plus, entre une moufle inférieure du câble de charge et un moyen de réception de charge, un mécanisme de pivotement de charge est disposé, et que le réglage pour l'amortissement du mouvement pendulaire de la charge présente de plus un régulateur d'axe qui est en liaison avec le module de planification de voie.

3. Grue ou excavateur selon la revendication 1 ou la revendication 2, **caractérisé en ce que** dans le module de planification de voie, tout d'abord la voie de la charge dans l'enceinte de travail peut être produite et peut être transmise sous la forme de la fonction de temps pour la position de charge, la vitesse de charge, l'accélération de charge de la secousse et le cas échéant de la déviation de la secousse, aux régulateurs d'axe respectifs.

4. Grue ou excavateur selon la revendication 3, **caractérisé en ce que** chaque régulateur d'axe présente une unité pilote dans laquelle, sur la base d'un modèle dynamique, sur la base d'équations différentielles, le comportement dynamique du système mécanique et hydraulique de la grue ou de l'excavateur peut être représenté de sorte que des grandeurs de commande peuvent être produites qui peuvent être utilisées pour l'amortissement actif du mouvement pendulaire de la charge.

5. Grue ou excavateur selon la revendication 4, **caractérisé en ce que** le réglage présente de plus une unité de réglage d'état dans laquelle des écarts réels relativement au modèle dynamique idéalisé de la commande pilote peuvent être détectés.

6. Grue ou excavateur selon la revendication 5, **caractérisé en ce que** dans l'unité de réglage d'état, au moins l'une des grandeurs de mesure angle pendulaire dans la direction radiale ou tangentielle (ϕ_{Sr} respectivement (ϕ_{St}) , angle de levage (ϕ_{A}), angle de rotation (ϕ_{D}), longueur de câble (lₛ), courbure de flèche dans la direction horizontale et verticale ainsi que leurs dérivations peut être imputée à la masse de charge.

7. Grue ou excavateur selon la revendication 1, **caractérisé en ce que** les perturbateurs du signal de mesure du gyroscope sont estimées et compensées dans l'organe d'observation des perturbations.

8. Grue ou excavateur selon l'une des revendications 2 à 7, **caractérisé en ce que** le régulateur d'axe pour le mécanisme de levage présente une régulation en cascade avec une boucle de régulation extérieure pour la position et une boucle de régulation intérieure pour la vitesse.

9. Grue ou excavateur selon l'une des revendications 1 à 8, **caractérisé en ce que** la voie de la charge pour un fonctionnement semi-automatique peut être produite dans le module de planification de voie d'une manière proportionnelle à la déviation d'un levier manuel et lors du fonctionnement entièrement automatique par des coordonnées de cible correspondantes.

10. Grue ou excavateur selon la revendication 9, **caractérisé en ce que** le module de planification de voie, pour le fonctionnement semi-automatique, est constitué essentiellement d'un organe de limitation de raideur de pente de deuxième ordre pour le fonctionnement normal et d'un organe de limitation de raideur de pente de deuxième ordre pour l'arrêt rapide.

11. Grue ou excavateur selon l'une des revendications 4 à 10, **caractérisé en ce que** comme grandeurs de commande pour l'amortissement actif du mouvement pendulaire de la charge, seulement la fonction de position et de vitesse est applicable.

12. Grue ou excavateur selon la revendication 11, **caractérisé en ce que** de plus encore la fonction d'accélération et la fonction de secousse sont applicables respectivement dans la commande pilote.
